# EUROPÄISCHE PATENTSCHRIFT

(11) **EP 2 851 873 B1**
(45) Veröffentlichungstag und Bekanntmachung des Hinweises auf die Patenterteilung: **17.11.2021**
(21) Anmeldenummer: 14177319.2
(22) Anmeldetag: 16.07.2014
(51) Int. Cl.: G07C 9/00

(54) **RFID-Schlüssel, insbesondere RFID-Transpondereinheit, Programmiervorrichtung und -verfahren sowie Verriegelungsvorrichtung und -verfahren mit einem RFID-Schloss sowie System daraus**
RFID key, in particular RFID transponder unit, programming device and method, and locking assembly and method with a RFID lock and system comprising same
Clé RFID, notamment unité de transpondeur RFID, dispositif et procédé de programmation et dispositif et procédé de verrouillage présentant un verrou RFID et système le composant

(30) Priorität: 20.09.2013 DE 202013104312 U
(43) Veröffentlichungstag der Anmeldung: 25.03.2015
(73) Patentinhaber: Hogenberg, Therry Gerrit Jan Horst, 7742 CS Coevorden (NL)
(72) Erfinder: Hogenberg, Therry Gerrit Jan Horst, 7742 CS Coevorden (NL)
(74) Vertreter: Wasiljeff, Johannes M.B.

(56) Entgegenhaltungen:
- EP-A1- 1 124 207
- DE-A1-102004 052 560
- DE-A1-102006 039 843
- DE-T2-602005 005 641
- None

## Beschreibung

Die Erfindung betrifft ein System mit mindestens einem RFID-Schlüssel, insbesondere einer RFID-Transpondereinheit, zur Kommunikation mit einer Verriegelungsvorrichtung mit einem RFID-Schloss zur Zugriffs- oder Zugangskontrolle sowie mit einer RFID-Programmiervorrichtung zum Programmieren von RFID-Schlüsseln, insbesondere RFID-Transpondereinheiten, gemäß dem Oberbegriff von Anspruch 1. Ferner betrifft die Erfindung ein Verriegelungsverfahren zum Kontrollieren eines Zugriffs oder eines Zugangs nach dem Oberbegriff von Anspruch 10.

Aus modernen Schwimmbädern sind Zugriffskontrollen für Spinde mit RFID-Technologie bekannt. Bei derartigen Systemen wird einem Schwimmbadbesucher beim Betreten des Schwimmbades - i.d.R. nach Bezahlen eines Eintrittsgeldes - ein RFID-Schlüssel, insbesondere eine RFID-Transpondereinheit, übergeben. Der RFID-Schlüssel bzw. die RFID-Transpondereinheit ermöglicht dem Schwimmbadbesucher das Verriegeln eines Spindes im Schwimmbad sowie das Entriegeln dieses Spindes. Somit kann der Schwimmbadbesucher die während seines Schwimmgangs nicht benötigten Gegenstände im verriegelten Spind zurücklassen.

Nach der Übergabe des RFID-Schlüssels, insbesondere der RFID-Transpondereinheit, an den Schwimmbadbesucher ist der RFID-Schlüssel bzw. die RFID-Transpondereinheit mit keinem spezifischen Spind gekoppelt. D.h., dem Schwimmbadbesucher wird das Verriegeln eines beliebigen freien Spindes ermöglicht. Hierzu bringt der Schwimmbadbesucher den RFID-Schlüssel, insbesondere die RFID-Transpondereinheit, in den Bereich einer Antenne einer Verriegelungsvorrichtung mit einem RFID-Schloss, die an einer Spindtür eines ausgewählten Spindes angebracht ist. Das RFID-Schloss und der RFID-Schlüssel bzw. die RFID-Transpondereinheit tauschen gegenseitig ihre Identität aus bzw. identifizieren sich gegenseitig. Im Falle, dass der ausgewählte Spind frei ist und mit dem RFID-Schlüssel, insbesondere der RFID-Transpondereinheit, bislang noch kein anderer Spind verschlossen wurde, koppeln sich der RFID-Schlüssel, insbesondere die RFID-Transpondereinheit, und das RFID-Schloss, so dass der Schwimmbadbesucher den ausgewählten Spind verriegeln kann.

Durch die Kopplung, die auf dem RFID-Schlüssel, insbesondere der RFID-Transpondereinheit, und dem RFID-Schloss vermerkt wird, wird einerseits erreicht, dass der Spind als besetzt gekennzeichnet wird und somit keine neue Kopplung mit einem weiteren RFID-Schlüssel bzw. einer weiteren RFID-Transpondereinheit durchführt. Andererseits wird durch die auf dem RFID-Schlüssel, insbesondere der RFID-Transpondereinheit, vermerkte Kopplung erreicht, dass der RFID-Schlüssel bzw. die RFID-Transpondereinheit keinen weiteren Spind verschließen kann, da er bereits einen Spind verschlossen hat.

Nach dem Schwimmgang hält der Schwimmbadbesucher den RFID-Schlüssel bzw. die RFID-Transpondereinheit wieder vor den von ihm bzw. ihr verschlossenen Spind. Das RFID-Schloss und der RFID-Schlüssel bzw. die RFID-Transpondereinheit tauschen wiederum gegenseitig ihre Identität aus bzw. identifizieren sich gegenseitig und stellen auch ihre Kopplung fest, wodurch sich der Spind entriegeln bzw. öffnen lässt und gleichzeitig die Kopplung gelöst wird. Durch das Lösen der Kopplung, das wiederum auf dem RFID-Schlüssel, insbesondere der RFID-Transpondereinheit, und dem RFID-Schloss vermerkt wird, wird einerseits erreicht, dass der Spind als frei gekennzeichnet wird und für eine neue Kopplung mit einem RFID-Schlüssel bzw. einer RFID-Transpondereinheit bereit ist. Andererseits wird dadurch erreicht, dass der RFID-Schlüssel bzw. die RFID-Transpondereinheit einen anderen freien, also nicht gekoppelten, oder den gleichen Spind verschließen kann.

Nach dem Verlassen des Schwimmbades wird der RFID-Schlüssel bzw. die RFID-Transpondereinheit am Eingang abgegeben.

Derartige Systeme benötigen einen geringen Personalaufwand und können leicht nachträglich in einen bestehenden Schwimmbadbetrieb integriert werden. Im Falle anderer Anwendungsgebiete, bei denen die Kopplung eines RFID-Schlosses und eines RFID-Schlüssels bzw. einer RFID-Transpondereinheit auch nach dem Entriegeln erhalten bleiben soll, ergeben sich mit diesem System jedoch Probleme.

Beispielsweise im Hotelgewerbe, bei dem die Kopplung eines RFID-Schlüssels bzw. einer RFID-Transpondereinheit an ein definiertes RFID-Schloss einer Zimmertür während des gesamten Aufenthaltes des Hotelgastes bestehen bleiben soll, kann das aus dem Schwimmbad bekannte RFID-System nicht eingesetzt werden. Aus dem Hotelgewerbe sind daher weitere RFID-Systeme für die Verriegelung von Zimmertüren der Hotelzimmer eines Hotels bekannt.

Bei derartigen Systemen wird einem Hotelgast beim Einbuchvorgang an der Rezeption des Hotels ein RFID-Schlüssel, insbesondere die RFID-Transpondereinheit, in Form einer Karte oder eines Armbandes übergeben. Der RFID-Schlüssel, insbesondere die RFID-Transpondereinheit, ermöglicht dem Gast den Zugang zu einem Hotelzimmer, das eine Verriegelungsvorrichtung mit einem RFID-Schloss aufweist.

Bei den Zugangskontrollsystemen für Hotelzimmer sind Systeme bekannt, bei denen die Verriegelungssysteme über ein Netzwerk mit einem Computer an der Rezeption verbunden sind. Bei diesen Systemen wird beim Einbuchvorgang des Hotelgastes ein beliebiger RFID-Schlüssel bzw. eine beliebige RFID-Transpondereinheit am Computer an der Rezeption eingelesen und das Verriegelungssystem über das Netzwerk mit diesem RFID-Schlüssel bzw. RFID-Transpondereinheit gekoppelt. Ein Entriegeln der Zimmertür ist dann nur noch durch das Verriegelungssystem in Verbindung mit dem gekoppelten RFID-Schlüssel, insbesondere der RFID-Transpondereinheit, möglich.

Bei der Abmeldung des Gastes an der Rezeption wird der RFID-Schlüssel wieder abgegeben und das Personal an der Rezeption löst über das Netzwerk die Kopplung zwischen dem RFID-Schlüssel bzw. der RFID-Transpondereinheit und dem RFID-Schloss. Auch im Falle, dass der Hotelgast sich nicht an der Rezeption abmeldet und somit den RFID-Schlüssel bzw. die RFID-Transpondereinheit nicht abgibt, oder im Falle, dass der Hotelgast den RFID-Schlüssel verliert, hat das Personal an der Rezeption die Möglichkeit, das Verriegelungssystem und den oder die abhanden gekommenen RFID-Schlüssel bzw. RFID-Transpondereinheiten über die Netzwerkverbindung zu entkoppeln, so dass der bzw. die abhanden gekommenen RFID-Schlüssel bzw. RFID-Transpondereinheiten keinen Zugang mehr zum Hotelzimmer ermöglichen.

Dieses System hat im Vergleich zum im Schwimmbad eingesetzten System jedoch den Nachteil, dass eine Netzwerkverbindung der RFID-Schlösser mit einer Zentrale für das Herstellen und Lösen der Kopplung nötig ist und dass zum Herstellen und Lösen der Kopplung zusätzlicher Personalaufwand betrieben werden muss.

DE 10 2004 052 560 A1 zeigt ein Kartenpfandschloss zum Abschließen z.B. eines Spinds sowie ein Verfahren bzw. Betriebssystem zum Betreiben einer Anlage wie z.B. einer Sportanlage oder eines Fitnesscenters. Hierbei wird für einen Besucher beim Lösen einer Eintrittskarte anfänglich auf einer Zentraleinheit bzw. auf einem Server ein persönlicher Identifikationscode generiert und anschließend auch auf der Eintrittskarte gespeichert. Der Besucher kann anschließend einen beliebigen Spind auswählen und seine Eintrittskarte in das im Spind angebrachte Kartenpfandschloss einstecken. Hierbei wird der Identifikationscode durch eine Elektronik im Kartenpfandschloss von der Eintrittskarte gelesen und auf ein von der Spindtür abnehmbares zugehöriges RFID-Organ - zum Beispiel in Form eines Armbandes ― geschrieben. Das RFID-Organ dient anschließend einerseits zum Abschließen bzw. Freigeben des Spinds. Andererseits kann anschließend bei der Nutzung der Anlage durch den Besucher auf dem zentralen Server anhand des auslesbaren Identifikationscodes im Armband jeweils sofort erfasst werden, wenn der Besucher mit seinem RFID-Schlüssel Anlagen bzw. Dienstleistungen in Anspruch nimmt, die zum Beispiel im Eintrittspreis nicht mit eingeschlossen sind. So kann zum Beispiel eine Bezahlung in einem Restaurant der Anlage mittels des RFID-Organs erfolgen, indem der Besucher sein RFID-Organ mit seinem darauf gespeicherten Indentifikationscode vorzeigt und diesen auslesen lässt, so dass zu entrichtende Beträge auf dem zentralen Server dem Identifikationscode zugeordnet werden. Hierfür sind mit dem Server verbundene Stationen vorgesehen, die Leistungen oder Produkterwerb erfassen und - dem jeweiligen ausgelesenen Identifikationscode zugeordnet - auf die Zentraleinheit übertragen, wo diese aufsummiert werden. So kann zum Beispiel auch eine Benutzerzeit erfasst werden, so dass bei zu langer Benutzung einer Anlage eine Nachgebühr zu entrichten ist. Diese aufsummierten Gebühren bzw. Zusatzkosten werden "online" von der Zentraleinheit erfasst, so dass die aufgelaufenen Kosten beim Verlassen der Anlage beglichen werden können. Somit hat dieses System den Vorteil, dass ein Besucher kein Bargeld mit sich führen muss. Auch ein Missbrauch ist nicht möglich, da beispielsweise Verlust oder Zerstörung des RFID-Organs nicht zum Verlust von irgendwelchen Daten führt. Ähnlich dem zuvor genannten System zur Kopplung von Hotelzimmertüren mit Schlüsseln erfordert dieses Betriebssystem jedoch Netzwerkverbindungen.

DE 60 2005 005641 T2 zeigt ein elektronisch programmierbares Verschlusssystem in dem jeder Anwender alle verfügbaren Schlösser verwenden kann, ohne dass ihm vorher eins zugeordnet werden muss. Das System besteht aus Schlösser und Schlüssel mit auf RFID Technologie basierender Lese- und Schreibfunktion. Die Schlösser, die dieses System bilden, stehen weder untereinander noch mit einer Zentraleinheit in Verbindung, und jeder Schlüssel kann an allen Schlössern, die nicht schon besetzt sind, eingesetzt werden. Nachdem ein Schlüssel an einem Schloss eingesetzt wurde, kann dieser an keinem anderen Schloss der gleichen Anlage eingesetzt werden. Die Schlösser besitzen einen Uhrchip um ein von den Schlüssel getragenem Haltbarkeitsdatum überprüfen zu können.

Der vorliegenden Erfindung liegt nach alledem das Problem zugrunde, RFID-Schlösser und RFID-Schlüssel, insbesondere RFID-Transpondereinheiten, für Anwendungen zu finden, bei denen die Kopplung eines RFID-Schlüssels, insbesondere einer RFID-Transpondereinheit, an ein RFID-Schloss auch nach dem Entriegeln einer Verriegelungsvorrichtung mit einem RFID-Schloss bestehen bleiben kann. Ferner soll hierzu keine Netzwerkverbindung zu den RFID-Schlössern benötigt werden, damit der Installationsaufwand - auch bei nachträglicher Installation in ein bestehendes System - gering gehalten werden kann. Zudem soll ein Herstellen und Lösen der Kopplung ohne zusätzlichen Personalaufwand möglich sein.

Dieses Problem wird erfindungsgemäß durch ein System mit mindestens einem RFID-Schlüssel, insbesondere einer RFID-Transpondereinheit, zur Kommunikation mit einer Verriegelungsvorrichtung, mindestens einer Verriegelungsvorrichtung mit einem RFID-Schloss zur Zugriffs- oder Zugangskontrolle und mindestens einer RFID-Programmiervorrichtung zum Programmieren von RFID-Schlüsseln, insbesondere RFID-Transpondereinheiten, gemäß Anspruch 1 gelöst. Zudem wird das Problem durch ein Verriegelungsverfahren zum Kontrollieren eines Zugriffs oder eines Zugangs gemäß Anspruch 10 gelöst.

Der erfindungsgemäße RFID-Schlüssel, insbesondere die RFID-Transpondereinheit, dient zur Kommunikation mit mindestens einer Verriegelungsvorrichtung, also mit einer oder mit mehreren Verriegelungsvorrichtungen, mit einem bzw. jeweils mit einem RFID-Schloss. Ferner dient der erfindungsgemäße RFID-Schlüssel, insbesondere die RFID-Transpondereinheit, auch zur Kommunikation mit mindestens einer RFID-Programmiervorrichtung, also mit einer oder mit mehreren RFID-Programmiervorrichtungen.

Der RFID-Schlüssel, insbesondere die RFID-Transpondereinheit, weist ein Identifikationsmittel auf, mit dem mindestens eines von vordefinierten RFID-Schlössern identifizierbar ist. Vordefinierte RFID-Schlösser umfassen hier insbesondere nur RFID-Schlösser, die nach einer oder mehreren festgelegten Normen, wie etwa ISO 15963, genormt sind und bestimmte eindeutige Kennungen bzw. Seriennummern (UIDs) aufweisen. Das Identifikationsmittel des RFID-Schlüssels, insbesondere der RFID-Transpondereinheit, ist somit auf eine bestimmte Anzahl von RFID-Schlössern beschränkt, die vom RFID-Schlüssel, insbesondere der RFID-Transpondereinheit, identifiziert werden können.

Ferner dienen die Identifikationsmittel auch zur Identifikation einer oder mehrerer RFID-Programmiervorrichtungen von vordefinierten RFID-Programmiervorrichtungen. Auch die vordefinierten RFID-Programmiervorrichtungen umfassen hier insbesondere nur RFID-Programmiervorrichtungen, die nach einer oder mehreren festgelegten Normen genormt sind und bestimmte eindeutige Kennungen bzw. Seriennummern (UIDs) aufweisen.

Außerdem weist der erfindungsgemäße RFID-Schlüssel, insbesondere die RFID-Transpondereinheit, ein Kopplungsmittel auf, wobei das Kopplungsmittel dazu dient, ein identifiziertes RFID-Schloss mit dem RFID-Schlüssel, insbesondere der RFID-Transpondereinheit, zu koppeln bzw. eine Kopplung zwischen dem RFID-Schlüssel, insbesondere der RFID-Transpondereinheit, und dem identifizierten RFID-Schloss herzustellen. Koppeln bedeutet hier das Herstellen einer Verbindung, insbesondere des RFID-Schlüssels bzw. der RFID-Transpondereinheit, mit dem identifizierten RFID-Schloss durch Vermerken der eindeutigen Kennung (UID) oder einer anderen nicht verwechselbaren Kennung des RFID-Schlosses im RFID-Schlüssel, insbesondere der RFID-Transpondereinheit, bzw. in einem Speicher des RFID-Schlüssels bzw. des RFID-Transponders.

Der erfindungsgemäße RFID-Schlüssel, insbesondere die RFID-Transpondereinheit, umfasst zudem ein Empfangsmittel zum Empfangen eines Funksignals mit einer Zeitraum- oder Zeitpunktangabe von einer mit dem Identifikationsmittel identifizierten RFID-Programmiervorrichtung und ein Speichermittel zum Speichern der empfangenen Zeitraum- oder Zeitpunktangabe. Wird der RFID-Schlüssel bzw. die RFID-Transpondereinheit demnach in den Bereich einer RFID-Programmiervorrichtung gebracht, ist die RFID-Programmiervorrichtung eine der vorbestimmten Programmiervorrichtungen, und wird die RFID-Programmiervorrichtung daher vom RFID-Schlüssel, insbesondere der RFID-Transpondereinheit, identifiziert, so wird eine von der RFID-Programmiervorrichtung mit einem Funksignal gesendete Zeitpunktangabe oder eine von der RFID-Programmiervorrichtung mit einem Funksignal gesendete Zeitraumangabe vom Empfangsmittel des RFID-Schlüssels empfangen und auf dem RFID-Schlüssel, insbesondere der RFID-Transpondereinheit, bzw. im Speicher des RFID-Schlüssels, insbesondere der RFID-Transpondereinheit, gespeichert.

Ferner weist der RFID-Schlüssel ein Sendemittel zum Senden eines Funksignals mit der gespeicherten Zeitraum- oder Zeitpunktangabe auf. Dieses Funksignal wird vom RFID-Schlüssel, insbesondere der RFID-Transpondereinheit, während oder nach der Kopplung mit einem RFID-Schloss an das gekoppelte RFID-Schloss gesendet.

Ferner umfasst die Erfindung eine Verriegelungsvorrichtung mit einem RFID-Schloss zur Zugriffs- oder Zugangskontrolle. Die Verriegelungsvorrichtung dient insbesondere zur Kontrolle des Zugriffs auf den Inhalt eines Behältnisses, z.B. eines Schranks. Die Verriegelungsvorrichtung weist ein Identifikationsmittel zum Identifizieren mindestens eines von vordefinierten RFID-Schlüsseln bzw. RFID-Transpondereinheiten auf.

Vordefinierte RFID-Schlüssel, insbesondere RFID-Transpondereinheiten, umfassen hier, analog zum oben für vordefinierte RFID-Schlösser Ausgeführten, insbesondere RFID-Schlüssel bzw. RFID-Transpondereinheiten, die nach einer oder mehreren festgelegten Normen, wie etwa ISO 15963, genormt sind und bestimmte eindeutige Kennungen (UIDs) aufweisen. Demnach ist also auch die Anzahl der RFID-Schlüssel, insbesondere der RFID-Transpondereinheiten, die vom Identifikationsmittel der Verriegelungsvorrichtung identifizierbar sind, durch die zuletzt genannten Erfordernisse beschränkt.

Ferner weist auch die erfindungsgemäße Verriegelungsvorrichtung ein Kopplungsmittel auf. Das Kopplungsmittel dient zum Koppeln und Entkoppeln des RFID-Schlosses an bzw. mit einem RFID-Schlüssel, insbesondere RFID-Transpondereinheit. Das Kopplungsmittel ist dazu derart ausgebildet, um zu jedem Zeitpunkt nur eine Kopplung des RFID-Schlosses mit einem RFID-Schlüssel, insbesondere einer RFID-Transpondereinheit, zu erlauben. D.h., dass das RFID-Schloss keine Kopplung zu zwei RFID-Schlüsseln bzw. RFID-Transpondereinheiten gleichzeitig herstellen bzw. vermerken oder speichern kann.

Zudem weist das RFID-Schloss ein Empfangsmittel auf, mit dem ein Funksignal mit einer Zeitraum- oder Zeitpunktangabe von einem identifizierten RFID-Schlüssel bzw. einer RFID-Transpondereinheit empfangbar ist. Hierbei ist das Empfangsmittel derart ausgebildet, um das Funksignal mit einer Zeitraum- oder Zeitpunktangabe nur während oder einmalig nach der Kopplung mit dem RFID-Schlüssel, insbesondere der RFID-Transpondereinheit, zu empfangen. Das Empfangen des Funksignals mit einer Zeitraum- oder Zeitpunktangabe ist also abhängig von der Kopplung und wird direkt im Kommunikationsablauf des RFID-Schlüssels, insbesondere der RFID-Transpondereinheit, und des RFID-Schlosses, bei dem die Kopplung stattfindet, vom RFID-Schlüssel, insbesondere der RFID-Transpondereinheit, gesendet bzw. vom RFID-Schloss empfangen.

Außerdem weist das RFID-Schloss eine Zeitsteuerung auf, mit der einerseits die Kopplung für eine Dauer vermerkt wird, die abhängig vom Zeitraum oder Zeitpunkt der empfangenen Zeitraum- oder Zeitpunktangabe ist, und andererseits die Verriegelung mit der Verriegelungsvorrichtung nur im Falle freigegeben wird, dass die Kopplung weiterhin vermerkt ist. Ein Vermerken der Kopplung erfolgt hier z.B. durch Speichern im RFID-Schloss, dass eine Kopplung erfolgt ist, wobei auch das Speichern einer Kennung, z.B. der eindeutigen Kennung (UID) des gekoppelten RFID-Schlüssels bzw. der RFID-Transpondereinheit, im RFID-Schloss erfolgt.

Ferner ist dieses Vermerken der Kopplung abhängig vom Zeitraum der empfangenen Zeitraumangabe oder vom Zeitpunkt der empfangenen Zeitpunktangabe. Das bedeutet, dass die Dauer, für die das RFID-Schloss sich mit bzw. an einen RFID-Schlüssel, insbesondere an eine RFID-Transpondereinheit, koppelt, insbesondere durch den Zeitraum der empfangenen Zeitraumangabe oder den Zeitpunkt der empfangenen Zeitpunktangabe bestimmt wird. Nach Ablauf des Zeitraumes der empfangenen Zeitraumangabe bzw. nach Erreichen des Zeitpunktes der empfangenen Zeitpunktangabe löst das RFID-Schloss die Kopplung zum RFID-Schlüssel bzw. zur RFID-Transpondereinheit, wobei gemäß einem besonderen Ausführungsbeispiel der Erfindung die Kopplung noch solange aufrecht erhalten, also vermerkt, wird, bis die Verriegelungsvorrichtung nach Ablauf des Zeitraumes bzw. nach Erreichen des Zeitpunktes im Falle eines verriegelten Zustandes entriegelt wird.

Zudem dient die Zeitsteuerung, um das Verriegeln mit der Verriegelungsvorrichtung nur im Falle freizugeben, also zuzulassen, wenn die Kopplung weiterhin vermerkt ist, also weiterhin besteht bzw. gespeichert ist. Nach Ablauf des Zeitraumes der empfangenen Zeitraumangabe bzw. nach Erreichen des Zeitpunktes der empfangenen Zeitpunktangabe ist also eine Verriegelung bzw. ein Verriegeln mit der Verriegelungsvorrichtung nicht mehr möglich. Es ist z.B. vorstellbar, dass die Zeitsteuerung der Verriegelungsvorrichtung ein Prüfmittel aufweist, das prüft, ob eine Kopplung vermerkt ist oder nicht, und ein Freigabemittel, das aufgrund des Prüfergebnisses des Prüfmittels das Verriegeln verbietet oder erlaubt.

Ferner weist die Erfindung eine RFID-Programmiervorrichtung, insbesondere ein RFID-Programmierterminal, zum Programmieren von RFID-Schlüsseln, insbesondere RFID-Transpondereinheiten, auf. Dazu umfasst die RFID-Programmiervorrichtung bevorzugt Eingabemittel, mit denen entweder Geldbeträge einzahlbar sind oder Geldbeträge einzahlbar und eine Zeitpunkt- oder Zeitraumangabe einstellbar bzw. eingebbar ist. Die Eingabemittel weisen dazu insbesondere Banknotenleser und Münzprüfer sowie Eingabetasten auf.

Zudem weist die RFID-Programmiervorrichtung bzw. das RFID-Programmierterminal, bevorzugt ein Zeiterfassungsmittel, insbesondere einen RFID-Reader/Writer, auf, mit dem eine Zeitraum- oder eine Zeitpunktangabe mittels eines eingezahlten Geldbetrages oder mittels einer eingestellten Zeitpunkt- oder Zeitraumangabe ermittelt wird.

Demnach wird also gemäß der ersten Alternative zunächst mit dem Eingabemittel ein Geldbetrag eingegeben. Dieser Geldbetrag wird, insbesondere nach Bestätigen der Eingabe mit einer "OK"-Taste, im Zeiterfassungsmittel in eine Angabe eines in der Zukunft liegenden Zeitpunktes oder in eine Angabe eines Zeitraumes umgerechnet, also die Zeitpunktangabe oder die Zeitraumangabe mittels des eingezahlten Geldbetrages bzw. abhängig vom eingezahlten Geldbetrag, ermittelt. Beispielsweise entspricht ein Geldbetrag von einem Euro und 50 Cent einem Zeitraum von einem Tag. Werden mit dem Eingabemittel sechs Euro eingezahlt, so ermittelt das Zeiterfassungsmittel eine Angabe mit einem Zeitpunkt, der vom Zeitpunkt der Einzahlung an vier Tage in der Zukunft liegt oder eine Angabe mit einem Zeitraum von vier Tagen.

Gemäß der zweiten Alternative wird mit dem Eingabemittel eine in der Zukunft liegende Zeitpunkt- oder Zeitraumangabe eingegeben und daraufhin ein Geldbetrag eingezahlt. Wird vom Eingabemittel in diesem Fall festgestellt, dass der eingezahlte Geldbetrag für den ausgewählten Zeitpunkt der Zeitpunktangabe oder Zeitraum der Zeitraumangabe ausreichend ist, so ermittelt das Zeiterfassungsmittel, z.B. nach Bestätigen der Eingabe mit einer "OK"-Taste, anhand der ausgewählten bzw. eingestellten Zeitpunkt- oder Zeitraumangabe eine Zeitpunkt- oder Zeitraumangabe, die der eingestellten Zeitpunkt- oder Zeitraumangabe entspricht.

Die mit dem bzw. in dem Zeiterfassungsmittel ermittelte Zeitpunkt- oder Zeitraumangabe wird dann an ein Sendemittel übergeben, das ein Funksignal erzeugt. Das Funksignal enthält die ermittelte Zeitpunkt- oder Zeitraumangabe und überträgt diesen an einen RFID-Schlüssel, insbesondere eine RFID-Transpondereinheit.

Gemäß einer besonderen Ausführungsform der RFID-Programmiervorrichtung, insbesondere dem RFID-Programmierterminal, werden mehrere RFID-Schlüssel, insbesondere RFID-Transpondereinheiten, innerhalb der Vorrichtung aufbewahrt. Nach Eingabe mit den Eingabemitteln wird einer der RFID-Schlüssel, insbesondere eine der RFID-Transpondereinheiten, mit einem ersten Transportmittel der Vorrichtung in den Bereich einer Antenne des Sendemittels der RFID-Programmiervorrichtung bzw. des RFID-Programmierterminals gebracht und die ermittelte Zeitpunktangabe oder die ermittelte Zeitraumangabe an diesen RFID-Schlüssel bzw. diese RFID-Transpondereinheit übertragen. Nach der Übertragung wird dieser RFID-Schlüssel bzw. diese RFID-Transpondereinheit mit einem zweiten Transportmittel der Vorrichtung in einen Ausgabeschacht befördert. Diese beiden Transportvorgänge können je nach Ausführung und Konstruktionsweise des RFID-Schlüssels bzw. der RFID-Transpondereinheit auch zusammengefasst werden. Beispielsweise kann bei einer Ausführung des RFID-Schlüssels bzw. der RFID-Transpondereinheit als Kunststoff- oder Papierarmband ein einziger Transportvorgang zur RFID-Antenne erfolgen und da direkt nach der Datenübertragung automatisch abgeschnitten und in den Ausgabeschacht fallengelassen werden, während bei einer Ausführung des RFID-Schlüssels bzw. der RFID-Transpondereinheit als Silikonarmband beide Transportvorgänge stattfinden. Dort lässt sich der RFID-Schlüssel bzw. die RFID-Transpondereinheit aus der RFID-Programmiervorrichtung bzw. dem RFID-Programmierterminal entnehmen.

Außerdem umfasst die Erfindung ein System mit mindestens einem RFID-Schlüssel, insbesondere einer RFID-Transpondereinheit, zur Kommunikation mit mindestens einer Verriegelungsvorrichtung, mindestens einer Verriegelungsvorrichtung mit einem RFID-Schloss sowie mindestens einer RFID-Programmiervorrichtung, insbesondere RFID-Programmierterminal.

Ferner umfasst die Erfindung auch ein Verriegelungsverfahren zum Kontrollieren eines Zugriffs oder eines Zugangs. Das Verriegelungsverfahren weist zunächst einen Identifikationsschritt auf. Im Identifikationsschritt identifizieren sich ein RFID-Schlüssel, insbesondere eine RFID-Transpondereinheit, und ein RFID-Schloss gegenseitig. Nachdem sich der RFID-Schlüssel, insbesondere die RFID-Transpondereinheit, und das RFID-Schloss identifiziert haben, wird ein Kopplungsschritt durchgeführt. Bei dem Kopplungsschritt koppeln sich der identifizierte RFID-Schlüssel und das RFID-Schloss aneinander, wobei diese Kopplung nur erfolgt, wenn weder der identifizierte RFID-Schlüssel bzw. die identifizierte RFID-Transpondereinheit an ein weiteres RFID-Schloss, also das identifizierte RFID-Schloss ausgenommen, noch das identifizierte RFID-Schloss an einen weiteren RFID-Schlüssel, insbesondere eine weitere RFID-Transpondereinheit, also den identifizierten RFID-Schlüssel ausgenommen, gekoppelt ist.

Außerdem umfasst das erfindungsgemäße Verriegelungsverfahren einen Empfangsschritt. Bei dem Empfangsschritt wird von dem RFID-Schloss, das von dem RFID-Schlüssel, insbesondere der RFID-Transpondereinheit, identifiziert wurde, ein Funksignal mit einer Zeitraum- oder Zeitpunktangabe empfangen, wobei dieses von dem identifizierten RFID-Schlüssel, insbesondere der RFID-Transpondereinheit, gesendet wird. Die Übertragung, also das Senden und das Empfangen, der Zeitraum- oder der Zeitpunktangabe findet während oder einmalig nach der Kopplung des identifizierten RFID-Schlüssels, insbesondere der RFID-Transpondereinheit, und des identifizierten RFID-Schlosses statt.

Zudem weist das erfindungsgemäße Verriegelungsverfahren einen Zeitsteuerungsschritt auf. Bei dem Zeitsteuerungsschritt wird die Kopplung für eine vom Zeitraum oder Zeitpunkt der empfangenen Zeitraum- oder Zeitpunktangabe abhängige Dauer vermerkt. Ferner wird im Zeitsteuerungsschritt eine Verriegelung, die insbesondere durch einen Auslöseschritt ausgelöst wird, mit der Verriegelungsvorrichtung nur im Falle freigegeben, dass die Kopplung weiterhin vermerkt ist.

Dank der Erfindung wird die Kopplung eines RFID-Schlüssels an ein definiertes RFID-Schloss ohne Netzwerkverbindung des RFID-Schlosses und ohne Aufwand von zusätzlichem Personal hergestellt.

Die Erfindung ermöglicht also einer Person die Benutzung der Verriegelungsvorrichtung, z.B. angebracht an ein Behältnis, für einen ununterbrochenen Zeitraum, wobei sich die Person hierzu eine beliebige "freie" Verriegelungsvorrichtung auswählen kann. Die Benutzung umfasst hier ein beliebig häufiges Ver- und Entriegeln. Exklusive Benutzung bedeutet eine ununterbrochene Benutzung, ohne die zwischenzeitliche Nutzung einer anderen Person. Wenn das Schloss verriegelt ist, steht dem Nutzer das Behältnis exklusiv zur Verfügung. Wenn der Nutzer das Schloss wieder entriegelt, kann es anschließend entweder wieder von ihm oder von einem anderen Nutzer verriegelt werden, der mit einem anderen gültigen RFID-Schlüssel bzw. einer anderen gültigen RFID-Transpondereinheit eine Kopplung mit dieser Verriegelungsvorrichtung und damit mit dem Behältnis herstellen kann. In diesem Fall ist der vorherige Nutzer nicht mehr zur Nutzung des Behältnisses berechtigt, auch wenn er noch eine bezahlte Rest-Nutzungsdauer auf seinem Schlüssel gebucht hat.

Zunächst "erkauft" sich also ein Nutzer mit der RFID-Programmiervorrichtung z.B. einen Zeitraum, der einer Nutzungsdauer entspricht, die auf einem RFID-Schlüssel, insbesondere einer RFID-Transpondereinheit, gespeichert wird. Dann wählt die Person eine beliebige erfindungsgemäße Verriegelungsvorrichtung mit einem RFID-Schloss aus, die z.B. an einem Behältnis angeordnet ist, und koppelt den RFID-Schlüssel, insbesondere die RFID-Transpondereinheit, an das RFID-Schloss der Verriegelungsvorrichtung. Eine Kopplung findet einfach dadurch statt, dass der RFID-Schlüssel, insbesondere die RFID-Transpondereinheit, und das RFID-Schloss gegenseitig in ihre Empfangs- bzw. Sendebereiche gebracht werden. Beim oder direkt nach dem Koppeln wird die Angabe mit dem "erkauften" Zeitraum bzw. die Nutzungsdauer auf das Schloss übertragen und im RFID-Schloss gespeichert. Durch die Zeitsteuerung im RFID-Schloss wird die Kopplung mindestens solange aufrecht erhalten, bis der "erkaufte" Zeitraum abgelaufen ist.

Gemäß einer Ausführungsform des erfindungsgemäßen RFID-Schlüssels, insbesondere der RFID-Transpondereinheit, umfasst dieser/diese ein Gehäuse mit einem RFID-Transponder. Das Gehäuse ist dabei mit und/oder aus Silikon, Kunststoff und/oder laminiertem Papier gebildet und umschließt den RFID-Transponder luft- und wasserdicht. Es ist ferner wasserfest. Ferner ist das mit Silikon gebildete Gehäuse als mehrfach an- und ablegbares Armband ausgebildet. Mehrfach an- und ablegbar bedeutet, dass das Armband an den Arm einer Person angelegt werden kann, wobei das Anlegen insbesondere auch ein Schließen des Armbandes, z.B. mit einem Verschluss, umfasst. Das Ablegen des Armbandes umfasst analog insbesondere auch das Öffnen eines Verschlusses. Durch den Ausdruck "mehrfaches" An- und Ablegen wird ausgedrückt, dass das Armband nicht beim Ablegen zerstört werden muss. Der RFID-Schlüssel (Transponder) ist also ohne Weiteres nach dem Ablegen erneut anlegbar. Dies gilt insbesondere bei einer Ausbildung aus Silikon, nicht jedoch bei einer Ausbildung aus laminiertem Papier. Das Armband ist dabei vorzugsweise reißfest ausgebildet.

Vorzugsweise ist die Erfindung in einem Krankenhaus einsetzbar. In diesem Krankenhaus kann die Erfindung eingesetzt werden, um es Patienten zu ermöglichen, ihre Wertsachen in der Schublade eines Nachttischs oder in einem Schrank oder in einem anderen Behältnis im Krankenzimmer oder in einem anderen Raum zu verschließen und dabei den RFID-Schlüssel, insbesondere die RFID-Transpondereinheit, immer bei sich zu tragen. Besonders vorteilhaft ist dann die Ausbildung des Gehäuses des RFID-Schlüssels bzw. der RFID-Transpondereinheit als mehrfach an- und ablegbares mit Silikon, Kunststoff und/oder laminiertem Papier gebildetes Armband. Dieses Armband kann während des Krankenhausaufenthaltes - auch beim Schlafen - getragen werden, ohne den Patienten einzuschränken. Bei Anwendungen und/oder Behandlungen des Patienten, bei denen das Armband jedoch nicht getragen werden darf, um z.B. den RFID-Transponder nicht zu zerstören, wie etwa beim Röntgen, ist ein einfaches vorübergehendes Ablegen des Armbandes möglich.

Gemäß einer weiteren Ausführungsform des erfindungsgemäßen RFID-Schlüssels bzw. der RFID-Transpondereinheit weist dieser bzw. diese keine scharfkantigen Flächen und/oder außen liegenden Metalle auf, um die Verletzungsgefahr beim Tragen des RFID-Schlüssels bzw. der RFID-Transpondereinheit zu minimieren.

Das als Armband ausgebildete Gehäuse des RFID-Schlüssels, insbesondere der RFID-Transpondereinheit, ist gemäß einer weiteren Ausführungsform des erfindungsgemäßen RFID-Schlüssels bzw. der RFID-Transpondereinheit länger als handelsübliche Armbänder, nämlich z.B. 200 Millimeter lang, um das Anlegen des Armbandes auch in der Bewegung eingeschränkten, insbesondere älteren, Personen zu erleichtern.

Gemäß einer weiteren Ausführungsform des erfindungsgemäßen RFID-Schlüssels, insbesondere der RFID-Transpondereinheit, weist dieser einen RFID-Transponder mit einer Antenne auf, die nach einer ISO Norm, z.B. ISO 15693, genormt sind. Standardisierte und damit in großen Stückzahlen produzierte Komponenten sind günstig und somit für die günstige Herstellung des RFID-Schlüssels bzw. der RFID-Transpondereinheit gut verwendbar.

Gemäß einer weiteren Ausführungsform des erfindungsgemäßen RFID-Schlüssels, insbesondere der RFID-Transpondereinheit, weist das als Armband ausgebildete Gehäuse des RFID-Schlüssels auf seiner Oberseite im Bereich der RFID-Sende- und Empfangsantenne des RFID-Transponders ein Symbol auf. Das Symbol hilft auch technischen Laien den RFID-Schlüssel bzw. die RFID-Transpondereinheit korrekt im Bereich eines RFID-Schlosses zu positionieren, um dieses RFID-Schloss zu öffnen und zu schließen bzw. zu ver- und entriegeln.

Ferner weist das als Armband ausgebildete Gehäuse des RFID-Schlüssels, insbesondere der RFID-Transpondereinheit, gemäß einer weiteren Ausführungsform des erfindungsgemäßen RFID-Schlüssels bzw. der RFID-Transpondereinheit einen Verschluss auf. Der Verschluss, insbesondere bei einer Ausführung des Armbandes als Silikonarmband, umfasst Löcher in einem ersten Teil des Armbandes und Erhöhungen auf einem zweiten Teil des Armbandes, wobei die Form der Erhöhungen insbesondere kugel- oder kegelartig ist. Die Löcher sind insbesondere Langlöcher, die im Bereich des Langloches, das zum einen Ende des Armbandes gerichtet ist, schmaler als im gegenüberliegenden Bereich des Langloches ist. Die Erhebungen liegen insbesondere auf der Oberseite des Armbandes, also der Seite des Armbandes, die nach dem Anlegen nicht auf der Haut liegt. Ein derartiger Verschluss hat den Vorteil, dass er - gerade um das Armband auch beim Schlafen tragen zu können - einen geringst möglichen punktuellen Druck auf den Arm ausübt und daher angenehm zu tragen ist. Ferner ist ein derartiger Verschluss einfach anlegbar und vor allem schnell - z.B. im Notfall - abnehmbar. Bei laminiertem Papier ist der Verschluss vorzugsweise mittels einer oder mehrerer Klebeflächen ausgebildet.

Neben den Ausführungsformen des RFID-Schlüssels werden auch Ausführungsformen der Verriegelungsvorrichtung umfasst. Gemäß einer ersten Ausführungsform weist die Zeitsteuerung der Verriegelungsvorrichtung Mittel zum Ermitteln eines Start- und/oder eines Endzählwertes anhand des Zeitraumes der empfangenen Zeitraumangabe oder anhand des Zeitpunktes der empfangenen Zeitpunktangabe auf. Der Zeitraum der empfangenen Zeitraumangabe oder der Zeitpunkt der empfangenen Zeitpunktangabe entspricht dabei dem Zeitraum oder Zeitpunkt der während oder nach der Kopplung empfangenen Zeitraum- oder Zeitpunktangabe, der von einem erfindungsgemäßen RFID-Schlüssel, insbesondere einer erfindungsgemäßen RFID-Transpondereinheit bzw. einem Ausführungsbeispiel des erfindungsgemäßen RFID-Schlüssels bzw. der erfindungsgemäßen RFID-Transpondereinheit gesendet wurde.

Gemäß dieser Ausführungsform weist die Verriegelungsvorrichtung zudem ein Zählmittel zum Zählen auf. Das Zählmittel zählt von einem vordefinierten oder einem ermittelten Startwert bis zu einem vordefinierten oder einem ermittelten Endwert mit einer vordefinierten weitestgehend konstanten Zählfrequenz.

Gemäß einer weiteren Ausführungsform der Verriegelungsvorrichtung ist in dem Mittel zum Ermitteln eines Start- und/oder eines Endzählwertes z.B. bereits ein Startzählwert, wie etwa eine Null, festgelegt bzw. vordefiniert. Der Endzählwert wird dann anhand eines Zeitraumes der empfangenen Zeitraumangabe so bestimmt, dass die Zeitspanne bzw. die Dauer, die das Zählmittel zum Zählen vom Startzählwert bis zum Endzählwert benötigt, dem Zeitraum der empfangenen Zeitraumangabe entspricht. Gemäß einer weiteren Ausführungsform ist es auch denkbar, dass ein Endzählwert bereits festgelegt ist. Dann wird der Startzählwert derart bestimmt, dass die Zeitspanne bzw. die Dauer, die das Zählmittel zum Zählen vom Startzählwert bis zum Endzählwert benötigt, dem Zeitraum der empfangenen Zeitraumangabe entspricht. Gemäß einer weiteren Ausführungsform ist das Zählmittel als Uhr mit Datumsfunktion, z.B. als Funkuhr, ausgebildet. Hierbei wird der Startzählwert als die aktuelle Uhrzeit mit aktuellem Datum ermittelt und der Endzählwert als der Zeitpunkt der empfangenen Zeitpunktangabe, der in diesem Fall einer Uhrzeit und einem Datum entspricht, ermittelt bzw. festgelegt.

Dank dem Mittel zum Ermitteln eines Start- und/oder eines Endzählwertes sowie dem Zählmittel ist auf einfache Weise die Dauer mit der Verriegelungsvorrichtung festlegbar, in der die Verriegelungsvorrichtung von einer Person genutzt werden kann.

Gemäß einer weiteren Ausführungsform der Verriegelungsvorrichtung sind die Kopplungsmittel einerseits derart ausgelegt, um im Falle eines entriegelten RFID-Schlosses bei Erreichen des Endzählwertes mit dem Zählmittel die Kopplung zum gekoppelten RFID-Schlüssel, insbesondere der RFID-Transpondereinheit, zu trennen. Andererseits sind die Kopplungsmittel derart ausgelegt, um im Falle eines verriegelten RFID-Schlosses bei Erreichen des Endzählwertes mit dem Zählmittel die Kopplung zum gekoppelten RFID-Schlüssel, insbesondere zur RFID-Transpondereinheit, zu trennen, sobald das RFID-Schloss entriegelt wird. D.h., dass nach Erreichen des Endzählwertes die Kopplung zwischen dem RFID-Schlüssel und der Verriegelungsvorrichtung gelöst wird, wenn die Verriegelungsvorrichtung bzw. das RFID-Schloss entriegelt ist, und dass die Kopplung, wenn die Verriegelungsvorrichtung verriegelt ist, noch bis zur nächsten Entriegelung bestehen bleibt und erst dann gelöst wird. Das Lösen der Kopplung mit der Zeitsteuerung in der Verriegelungsvorrichtung entspricht einem Löschen der Vermerkung der Kopplung.

Ein Entriegeln der verriegelten gekoppelten Verriegelungsvorrichtung ist somit zu jedem Zeitpunkt mit dem gekoppelten RFID-Schlüssel bzw. der gekoppelten RFID-Transpondereinheit möglich. Somit wird einem Benutzer der Verriegelungsvorrichtung, dessen "gekaufte" Dauer für die Nutzung der Verriegelungsvorrichtung während seiner Abwesenheit abläuft, nicht verwehrt, die Verriegelungsvorrichtung noch ein letztes Mal zu entriegeln.

Gemäß einer weiteren Ausführungsform der Verriegelungsvorrichtung weist diese ein Verriegelungsauslösemittel auf. Mit dem Verriegelungsauslösemittel ist eine Verriegelungsanfrage auslösbar, wobei die Verriegelungsanfrage ausgelöst wird durch
- das Betätigen eines Auslösers der Verriegelungsvorrichtung und/oder
- den Ablauf einer vordefinierten Zeitdauer nach der Annäherung eines mit dem RFID-Schloss gekoppelten RFID-Schlüssels, insbesondere einer RFID-Transpondereinheit, und/oder
- den Ablauf einer vordefinierten Zeitdauer nach dem Entfernen eines mit dem RFID-Schloss gekoppelten RFID-Schlüssels, insbesondere einer RFID-Transpondereinheit.

Die vordefinierte Zeitdauer, nach deren Ablauf eine Verriegelungsanfrage ausgelöst wird, beginnt zu laufen, wenn z.B. ein mit dem RFID-Schloss gekoppelter RFID-Schlüssel, insbesondere RFID-Transpondereinheit, zum Entriegeln der Verriegelungsvorrichtung von dem RFID-Schloss, insbesondere nach der Annäherung, identifiziert wird. Ferner ist jedoch jede beliebige Einwirkung auf die Verriegelungsvorrichtung denkbar, durch die die vordefinierte Zeitdauer zu laufen beginnt. Die Zeitdauer ist je nach Anwendung der Verriegelungsvorrichtung vordefinierbar, wobei gemäß einer Ausführungsform auch eine Zeitdauer null, also von null Sekunden, denkbar ist. Im zuletzt genannten Fall wird dann eine sofortige Verriegelungsanfrage ausgelöst, wenn ein mit dem RFID-Schloss gekoppelter RFID-Schlüssel, insbesondere eine RFID-Transpondereinheit, nach vorhergehender Abwesenheit angenähert und/oder nach vorhergehender Anwesenheit entfernt wird.

Analog zur Verriegelungsvorrichtung weist das Verriegelungsverfahren gemäß einem Ausführungsbeispiel einen Schritt auf, bei dem ein Start- und/oder ein Endzählwert anhand des Zeitraumes der empfangenen Zeitraumangabe oder anhand des Zeitpunktes der empfangenen Zeitpunktangabe ermittelt werden. In einem Zählerstartschritt wird dann ein Zählmittel zum Zählen von einem vordefinierten oder dem ermittelten Startwert bis zu einem vordefinierten oder dem ermittelten Endwert mit einer vordefinierten weitestgehend konstanten Zählfrequenz gestartet. Eine Verriegelungsanfrage wird dann in einem Verriegelungsanfrageschritt ausgelöst.

Dank einer ausgelösten Verriegelungsanfrage wird die Verriegelungsvorrichtung über eine gewünschte Verriegelung informiert, wobei die Verriegelungsanfrage nur dann zu einer Verriegelung mit der Verriegelungsvorrichtung führt, wenn die Zeitsteuerung bzw. ein Freigabemittel der Zeitsteuerung die Verrieglung freigibt. Gemäß einer besonderen Ausführungsform wird daher die Verriegelungsanfrage an die Zeitsteuerung der Verriegelungsvorrichtung weitergeleitet.

Gemäß einer weiteren Ausführungsform weist das RFID-Schloss der Verriegelungsvorrichtung ein Ausgabemittel zur Ausgabe eines Signals auf. Dieses Signal ist z.B. ein akustisches und/oder optisches Signal und wird von dem Ausgabemittel bei Erreichen des Endzählwertes mit dem Zählmittel ausgegeben.

Mit dem Ausgabemittel wird einem Benutzer der Verriegelungsvorrichtung somit aufgezeigt, dass die "gekaufte" Zeitdauer abgelaufen ist und nur noch ein einmaliges Öffnen bzw. Entriegeln der Verriegelungsvorrichtung möglich ist, da dann die Kopplung in der Verriegelungsvorrichtung gelöscht wird.

Gemäß einer weiteren Ausführungsform der Verriegelungsvorrichtung weist diese wenigstens eine Energiequelle, insbesondere einen Akkumulator oder eine Batterie, auf. Die Energiequelle dient zur Versorgung der Verriegelungsvorrichtung mit Energie. Somit ist die Verriegelungsvorrichtung autark, insbesondere ohne Anschluss an eine externe Spannungsquelle, einsetzbar. Vorteilhafterweise sind zwei Batterienfächer vorgesehen. Eine Firmware der Verriegelungsvorrichtung kann permanent oder wiederkehrend den Batteriezustand des ersten Batteriefachs messen und kann bei Erreichen eines vorbestimmten kritischen Batteriezustandswertes das erste Batteriefach abschalten und sodann auf das zweite Batteriefach zurückgreifen.

Gemäß einer weiteren Ausführungsform umfasst die Verriegelungsvorrichtung eine in einen Schrank einbaubare Kassette mit einer in die Kassette einschiebbaren Schublade oder eine in einen Schrank einschiebbare Schublade (ohne Kassette). Die Variante mit Kassette ist vorteilhaft zur Nachrüstung eines vorhandenen Schrankes, insbesondere Nachtschrankes bzw. Nachttisches, vorgesehen. Auf diese Weise kann eine Verriegelungsvorrichtung mit korrespondierender Schublade ohne substantielle bauliche Änderungen des vorhandenen Schranks nachträglich in den Schrank integriert werden. Dank dieser Ausführungsform der Verriegelungsvorrichtung dient diese zur Zugriffskontrolle auf den Inhalt des Schrankes.

Das RFID-Schloss umfasst vorteilhafterweise einen elektronischen Teil sowie einen mechanischen Teil, der einen Riegel aufweist, mittels dem ein Öffnen der Schublade gesperrt werden kann. Der Riegel wird in zwei Varianten angeboten:
Gemäß Variante 1 ist dieser Riegel vorzugsweise manuell verschiebbar durch den Nutzer des Schlosses. Die Verschiebbarkeit des Riegels wird dabei jedoch von dem elektronischen Teil gesteuert. Das RFID-Schloss umfasst dazu einen Stift, mittels dem der Riegel entweder festgesetzt oder freigegeben werden kann. Die Betätigung des Stiftes benötigt nur wenig elektronische Energie, während die notwendige Betätigungsenergie für den Riegel manuell von dem Nutzer bereitgestellt wird. Auf diese Weise kann elektronische Energie eingespart und damit die Lebensdauer der Energiequelle substantiell verlängert werden. Somit werden Wartungszyklen spürbar verlängert. Das elektrische Teil des RFID-Schlosses ist dabei vorteilhaft integriert in eine Funktionseinheit aus der Schublade, dem mechanischen Teil des RFID-Schlosses und optional der Kassette.

Gemäß Variante 2 ist ein elektronischer Riegel vorgesehen, so dass der Nutzer nichts mehr manuell durchführen muss. Die Verriegelung wird dabei bevorzugt durch einen speziellen energiesparenden Hubmagneten durchgeführt. Vorzugsweise handelt es sich um einen Elektro-Hubmagneten mit magnetischer Verriegelung des Magnetankers in der Hubendstellung auch im stromlosen Zustand. Im Falle der Bestromung des Hubmagneten wird der Magnetanker von einer Hubanfangsstellung in die Hubendstellung bewegt. In dieser Stellung wird der Magnetanker magnetisch verriegelt. Durch Umpolung der Versorgungsspannung des Hubmagneten wird der Magnetanker wieder entriegelt. Der Magnetanker wird dann durch eine externe Kraft oder durch eine Rückstellfeder wieder in die Hubanfangsstellung gebracht.

In einer weiteren bevorzugten Ausführungsform wird die Position des Riegels und/oder des Stiftes durch eine oder mehrere Hebevorrichtungen gesteuert, die z.B. jeweils einen Servomotor, ein Sternrad und/oder einen oder mehrere Gelenkarme aufweisen kann.

Weitere vorteilhafte Ausführungsformen ergeben sich aus den Unteransprüchen sowie aus den anhand der beigefügten Zeichnung näher erläuterten Ausführungsbeispielen.

In der Zeichnung zeigen:
- Fig. 1: ein als Armband ausgebildetes Gehäuse eines Ausführungsbeispiels eines erfindungsgemäßen RFID-Schlüssels bzw. einer RFID-Transpondereinheit;
- Fig. 2: eine vergrößerte Darstellung eines ersten Teils des Armbandes gemäß Fig. 1;
- Fig. 3: eine schematische Darstellung einer Antenne und eines Mikrocontrollers auf einer Platine gemäß einem Ausführungsbeispiel einer erfindungsgemäßen RFID-Transpondereinheit;
- Fig. 4: eine detaillierte schematische Darstellung des Mikrocontrollers der RFID-Transpondereinheit gemäß einem Ausführungsbeispiel des erfindungsgemäßen RFID-Schlüssels;
- Fig. 5: ein Ausführungsbeispiel der erfindungsgemäßen RFID-Programmiervorrichtung in Form eines RFID-Programmierterminals;
- Fig. 6: eine schematische Darstellung des inneren Aufbaus einer RFID-Programmiervorrichtung bzw. eines RFID-Programmierterminals;
- Fig. 7: einen Schrank mit einer Schublade einer Verriegelungsvorrichtung;
- Fig. 8: eine Schublade einer Verriegelungsvorrichtung;
- Fig. 9: eine Kassette einer Verriegelungsvorrichtung;
- Fig. 10: eine schematische Darstellung eines RFID-Schlosses eines Ausführungsbeispiels der erfindungsgemäßen Verriegelungsvorrichtung;
- Fig. 11: eine schematische Darstellung einer Hebevorrichtung, um die elektrische Energie in eine ausreichende mechanische Linearbewegung umzuwandeln;
- Fig. 12a: eine Darstellung einer ersten alternativen Hebe-vorrichtung in einer Anfangsposition;
- Fig. 12b: eine Darstellung einer ersten alternativen Hebevorrichtung in einer Endposition;
- Fig. 13a: eine Darstellung einer zweiten alternativen Hebevorrichtung in einer Anfangsposition und
- Fig. 13b: eine Darstellung einer zweiten alternativen Hebevorrichtung in einer Endposition.

Fig. 1 zeigt ein Ausführungsbeispiel des erfindungsgemäßen RFID-Schlüssels in Form einer RFID-Transpondereinheit 10, wobei nur ein als Armband ausgebildetes Gehäuse 12 des RFID-Schlüssels 10 dargestellt ist. Das Armband 12 ist vollständig oder teilweise aus Silikon gebildet und weist einen ersten Teil 14 und einen zweiten Teil 16 auf, die durch einen mittleren Teil 18 miteinander verbunden sind. In Fig. 1 ist eine Draufsicht, also eine Ansicht der Oberseite des Armbandes 12, dargestellt. Die Oberseite entspricht der Seite, die bei einem angelegten Armband 12 nicht am Körper anliegt.

Im mittleren Teil 18 des Armbandes 12 ist ein Symbol 20 auf der Oberseite des Armbandes 12 angebracht. Ferner ist in diesem mittleren Teil 18 ein RFID-Transponder, der einen Mikrocontroller und eine Antenne umfasst, die auf einer Platine angeordnet sind, untergebracht, der nachfolgend im Zusammenhang mit den Fig. 3 und 4 erläutert wird.

Der zweite Teil 16 des Armbandes 12 weist Löcher 22 auf, wobei diese Löcher wie Langlöcher ausgebildet sind. Die Öffnungsweite jedes Langloches ist auf der einen Seite 24 des Langloches größer als auf der anderen Seite 26 des Langloches. Die Löcher 22 verjüngen sich also jeweils. Ferner weist der erste Teil 14 des Armbandes 12 Erhebungen 28 auf. Fig. 2 zeigt dazu eine vergrößerte Darstellung eines ersten Teils 14 des Armbandes 12 von der Seite. Hier ist auch die spezielle Form der Erhebungen 28 dargestellt, die gemäß dem dargestellten Ausführungsbeispiel tropfenförmig mit einem schmaleren Bereich 30 und einem breiteren Bereich 32 ausgebildet sind. Die Erhebungen 28 sind auf der Oberseite des Armbandes 12 angebracht.

Die Löcher 22 und die Erhebungen 28 bilden zusammen den Verschluss zum Verschließen des Armbandes 12. Dazu werden die Löcher 22 - nachdem das Armband 12 um den Arm einer Person gelegt wurde - mit der Seite 24 des Langloches, die eine größere Öffnungsweite aufweist, über die Erhöhungen 28 gestülpt. Durch Zug auf das Armband verschiebt sich der schmale Bereich 30 der Erhebungen auf die Seite 26 des Langloches, die eine schmalere Öffnungsweite hat. Die Erhebungen 28 werden somit in den Löchern 22 auf der Seite 26, die eine schmalere Öffnungsweite hat, "eingeklemmt".

Derartige Armbänder sind vorteilhafterweise aus Silikon gebildet. In anderen Ausführungsbeispielen wird statt Silikon Kunststoff oder laminiertes Papier verwendet. In diesen Fällen kann der Verschluss auch anderweitig realisiert werden, insbesondere durch Klebeflächen und/oder Klebeverschlüsse.

Fig. 3 zeigt eine schematische Darstellung des funktionalen Teils einer RFID-Transpondereinheit, nämlich einen RFID-Transponder 34 mit einem Mikrocontroller 36 und einer Antenne 38, die auf einer Platine 39 angeordnet sind. In der Mitte der schematischen Darstellung gemäß Fig. 3 ist der Mikrocontroller 36 vorgesehen, der mit einer Antenne 38 verbunden und von dieser umgeben ist. Der Mikrocontroller 36 steuert die Kommunikation mit Verriegelungsvorrichtungen, die ein RFID-Schloss aufweisen, und mit einer RFID-Programmiervorrichtung bzw. einem RFID-Programmierterminal. Die Antenne 38 stellt die Kommunikationsschnittstelle für die Kommunikation mit den Verriegelungsvorrichtungen und mit den RFID-Programmiervorrichtungen dar. Der Mikrocontroller 36 und die Antenne 38 sind in einem Gehäuse, insbesondere dem Armband 12, angeordnet, wobei das Material des Gehäuses den Mikrocontroller 36 und die Antenne 38 vollkommen umschließt.

Fig. 4 zeigt eine detaillierte schematische Darstellung des Mikrocontrollers 36 des RFID-Transponders 34 gemäß einem Ausführungsbeispiel des erfindungsgemäßen RFID-Schlüssels bzw. der RFID-Transpondereinheit 10. Der Mikrocontroller 36 weist unter anderem ein Empfangsmittel 42 und ein Sendemittel 44 auf. Das Empfangsmittel 42 und das Sendemittel 44 sind in einer Sende- und Empfangseinheit 46 angeordnet. Gemäß einem weiteren Ausführungsbeispiel sind das Empfangsmittel 42 und das Sendemittel 44 in einem Sende- und Empfangsmittel zusammengefasst.

Die Antenne 38 mit dem Empfangsmittel 42 dient zum Empfang eines elektromagnetischen Wechselfeldes, das von einem RFID-Schloss oder von einer RFID-Programmiervorrichtung gesendet wird. Die von der Antenne 38 aufgenommene Energie dient während des Kommunikationsvorganges als Stromversorgung für den Mikrocontroller 36. Ein weiterer Mikrocontroller in der Verriegelungsvorrichtung, z.B. an dem Behältnis oder der Schublade, wird durch Batterien energetisch versorgt. Wenn dann eine passive RFID-Transpondereinheit bzw. ein Transponder (im Armband) in das elektromagnetische Feld des Transponders von der Platine kommt, dann reicht diese Energie aus, um den passiven Chip im Armband bzw. der RFID-Transpondereinheit auszulesen und zu beschreiben. Aus dem elektromagnetischen Wechselfeld werden vom Empfangsmittel 42 Befehle, die insbesondere binäre Daten umfassen, decodiert und dann im Mikrocontroller 36 weiterverarbeitet. Der RFID-Schlüssel bzw. die RFID-Transpondereinheit 10 antwortet auf die empfangenen Befehle durch Modulation des elektromagnetischen Wechselfeldes, das von dem RFID-Schloss oder der RFID-Programmiervorrichtung gesendet wird. Hierzu wird das elektromagnetische Feld vom Sendemittel 44 geschwächt oder verstärkt. Im Folgenden werden die Daten, die mittels des elektromagnetischen Wechselfeldes übertragen werden, einfach Funksignale genannt.

Ferner weist der Mikrocontroller 36 ein Identifikationsmittel 48 auf. Das Identifikationsmittel 48 dient zum Identifizieren von RFID-Schlössern oder RFID-Programmiervorrichtungen, die dazu ein Funksignal senden, das mit der Antenne 38 und dem Empfangsmittel 42 empfangen wird. Das Identifikationsmittel 48 vergleicht dazu eine von einem RFID-Schloss oder von einer RFID-Programmiervorrichtung gesendete eindeutige Kennung (UID) mit Kennungen, die zuvor in einem Speicher 50 des RFID-Schlüssels bzw. der RFID-Transpondereinheit 10 bzw. des Mikrocontrollers 36 hinterlegt und dadurch vordefiniert bzw. vorbestimmt wurden. Bei Übereinstimmung meldet das Identifikationsmittel 48 die RFID-Programmiervorrichtung oder das RFID-Schloss, das die eindeutige Kennung gesendet hat, als identifizierte RFID-Programmiervorrichtung oder als identifiziertes RFID-Schloss.

Im Falle einer identifizierten RFID-Programmiervorrichtung empfängt der RFID-Schlüssel bzw. die RFID-Transpondereinheit 10 eine Zeitpunkt- oder eine Zeitraumangabe, die in einem Speicher 50 gespeichert wird. Im Falle eines identifizierten RFID-Schlosses findet mit Kopplungsmitteln 52 eine Kopplung mit dem RFID-Schloss statt, wenn im Speicher 50 eine Zeitpunkt- oder eine Zeitraumangabe gespeichert ist und der RFID-Schlüssel 10 bislang nicht bereits mit einem anderen RFID-Schloss gekoppelt war bzw. ist. Bei der Kopplung wird die eindeutige Kennung des RFID-Schlosses im Speicher 50 zur Wiedererkennung des RFID-Schlosses gespeichert und die gespeicherte Zeitraumangabe oder die gespeicherte Zeitpunktangabe an das RFID-Schloss mit einem Funksignal übertragen. Im Speicher 50 wird die Kopplung vermerkt, also gespeichert, so dass der RFID-Schlüssel 10 keine weitere Kopplung mit einem anderen RFID-Schloss eingehen kann.

Insbesondere die Identifikationsmittel 48 sowie die Kopplungsmittel 52 sind gemäß einem Ausführungsbeispiel mit dem Mikrocontroller 36 und einer Software im Mikrocontroller 36 realisiert und nur zur besseren Übersicht hier als getrennte Bausteine in Fig. 4 dargestellt. Ferner ist die Sende- und Empfangseinheit 46 als Bestandteil des Mikrocontrollers 36 dargestellt, wobei gemäß einem anderen Ausführungsbeispiel eine Sende- und Empfangseinheit 46 realisierbar ist, die einem vom Mikrocontroller 36 unabhängigen aber mit dem Mikrocontroller 36 und der Antenne elektrisch verbundenen elektronischen Baustein der Einheit 34 in Fig. 3 entspricht. Vorteilhafterweise wird dem Mikrocontroller 36 ein Hallsensor bereitgestellt, mittels dem die Position des Hallsensors und damit der RFID-Transpondereinheit vor dem Behältnis bzw. der Schublade erkannt werden kann. Somit kann sichergestellt werden, dass nur dann, wenn die RFID-Transpondereinheit unmittelbar vor dem Behältnis ist, der elektronische Verriegelungsvorgang durchgeführt wird.

Fig. 5 zeigt ein Ausführungsbeispiel einer RFID-Programmiervorrichtung bzw. eines RFID-Programmierterminals 54 zum Programmieren von RFID-Schlüsseln bzw. RFID-Transpondereinheiten 10. Die RFID-Programmiervorrichtung 54 weist Eingabemittel 56, nämlich Geldeinzahlmittel 58 zum Einzahlen von Geldbeträgen und Zeiteingabemittel 60 zum Eingeben einer Zeitraumangabe, auf. Die Eingabemittel 56 bzw. das Geldeinzahlmittel 58 weist dazu insbesondere Scheinleser 62 und Münzprüfer 64 auf, wobei in Fig. 5 nur die Einführöffnungen des Scheinlesers 62 und des Münzprüfer 64 dargestellt sind. Ferner weist die RFID-Programmiervorrichtung 54 eine Geldrückgabe 66 zur Rückgabe von Wechselgeld auf. Die Geldrückgabe wird auch häufig Hopper genannt. Außerdem weist die RFID-Programmiervorrichtung 54 eine Anzeige 68 auf, mit der eingezahlte Geldbeträge und/oder eingestellte Zeiträume angezeigt werden.

Ferner weist die RFID-Programmiervorrichtung 54 einen Ausgabeschacht 70 und einen Rücknahmeschacht 72 auf. Der Ausgabeschacht 70 und der Rücknahmeschacht 72 sind mit Beleuchtungen 74, 76 beleuchtet. Mit dem Ausgabeschacht 70 werden programmierte RFID-Schlüssel bzw. RFID-Transpondereinheiten ausgegeben und mit dem Rücknahmeschacht 72 werden nicht mehr benötigte RFID-Schlüssel bzw. RFID-Transpondereinheiten 10 zurückgegeben. Dies gilt insbesondere bei einer Ausführung der RFID-Transpondereinheiten in Form von Silikonarmbändchen, die wiederverwendet werden können.

Zur besseren Darstellung der Funktion des RFID-Programmierterminals 54 zeigt Fig. 6 eine schematische Darstellung des inneren Aufbaus eines Ausführungsbeispiels des RFID-Programmierterminals 54. Das RFID-Programmierterminal 54 weist in seinem Inneren einen Aufbewahrungsbehälter 78 zur Aufbewahrung von RFID-Schlüsseln bzw. RFID-Transpondereinheiten 10 auf. Ferner sind in Fig. 6 ebenfalls die Eingabemittel 56 dargestellt. Wird mit dem Geldeinzahlmittel 58 ein Geldbetrag eingegeben, so erscheint dieser auf der Anzeige 68 zusammen mit einer Zeitraumangabe. Dazu wird in einem Zeiterfassungsmittel 80 eine Zeitraumangabe mittels des eingezahlten Geldbetrages bzw. abhängig vom eingezahlten Geldbetrag ermittelt und mit der Anzeige 68 dargestellt. Wird diese Zeitraumangabe, insbesondere durch Tastendruck, bestätigt, so wird ein RFID-Schlüssel bzw. eine RFID-Transpondereinheit 10 aus dem Aufbewahrungsbehälter 78 in einen Programmierbereich 82 befördert. Das Zeiterfassungsmittel 80 überträgt die ermittelte Zeitraumangabe an ein Sendemittel 84, das die ermittelte Zeitraumangabe an den RFID-Schlüssel bzw. RFID-Transpondereinheit 10 sendet, der in den Programmierbereich 82 gebracht worden ist. Der RFID-Schlüssel bzw. RFID-Transpondereinheit 10 speichert die Zeitraumangabe und ist somit von dem RFID-Programmierterminal 54 programmiert worden. Der programmierte RFID-Schlüssel bzw. RFID-Transpondereinheit 10 wird dann in den Ausgabeschacht 70 befördert, aus dem der RFID-Schlüssel entnehmbar ist.

Fig. 7 zeigt ein Ausführungsbeispiel einer Verriegelungsvorrichtung 86. Von der Verriegelungsvorrichtung 86 ist in Fig. 7 nur eine Schublade 88 dargestellt, die in einen Schrank 90 eingeschoben ist. Die Schublade 88 weist, wie auch der RFID-Schlüssel 10, ein Symbol 92 auf. Der Schrank 90 ohne die Verriegelungsvorrichtung 86 ist ein handelsüblicher Schrank 90, der neben der Verriegelungsvorrichtung 86 noch weitere Schubladen, Fächer oder Türen aufweist. Die Verriegelungsvorrichtung weist zusätzlich einen beispielsweise als Taster ausgebildeten Auslöser 94 bzw. ein Auslösemittel 94 auf, der bzw. das betätigbar ist, um eine Verriegelungsanfrage an ein RFID-Schloss der Verriegelungsvorrichtung 86 zu übertragen bzw. zu senden. Ferner weist die Verriegelungsvorrichtung 86 ein Ausgabemittel 95 zur Ausgabe eines Signals auf. Bei diesem Ausführungsbeispiel ist das Ausgabemittel 95 eine LED. Gemäß einem weiteren Ausführungsbeispiel weist die Verriegelungsvorrichtung 86 zusätzlich oder alternativ einen Lautsprecher, insbesondere einen Piezolautsprecher, auf.

Fig. 8 zeigt die Verriegelungsvorrichtung 86 aus Fig. 7 ohne den Schrank 90. Die Verriegelungsvorrichtung umfasst eine Schublade 88, ein RFID-Schloss 96 und eine Energiequelle 98. Die Energiequelle 98 umfasst ein Batteriefach, in dem handelsübliche Batterien, wie etwa Mignon-Zellen, untergebracht sind. Gemäß anderen Ausführungsbeispielen sind auch Akkumulatoren oder andere Energiequellen 98 möglich. Die Energiequelle 98 versorgt das RFID-Schloss 96 mit Energie. Die Verriegelungsvorrichtung 86 ist von der Rückseite dargestellt, so dass das Symbol 92 nicht sichtbar hinter dem RFID-Schloss 96 angeordnet ist.

Das RFID-Schloss 96 weist an einer Seite einen Riegel 100 auf. Dieser Riegel 100 kann beispielsweise vom Nutzer manuell betätigt werden, wenn ein Stift in einer Freigabeposition steht. Befindet sich hingegen dieser Stift in einer Sperrposition, ist der Riegel 100 nicht verschiebbar. Der Stift kann daher die Verschiebbarkeit des Riegels 100 beeinflussen, d.h. entweder den Riegel 100 freigeben oder auch sperren. Die Betätigung des Stiftes benötigt nur wenig elektrische Energie, während die Betätigung des Riegels 100 einen wesentlich höheren Energieaufwand erfordert, der jedoch nicht von der Energiequelle 98 bereitgestellt werden muss, sondern vom Nutzer bereitgestellt wird.

Bei einem alternativen Ausführungsbeispiel weist das RFID-Schloss 96 hingegen einen Riegel auf, der vom RFID-Schloss 96 ausgefahren und eingezogen werden kann. Hierfür weist das RFID-Schloss 96 einen nicht dargestellten Servomotor oder Hubmagneten auf, wobei gemäß anderen Ausführungsbeispielen auch andere Antriebe möglich sind, um den Riegel 100 zu verfahren. Ein Ausfahren des Riegels 100 entspricht einem Verriegeln und ein Einziehen des Riegels 100 entspricht einem Entriegeln.

Das RFID-Schloss 96 und die Energiequelle 98 weisen Schraublöcher 102 auf, die dazu dienen, das RFID-Schloss 96 und die Energiequelle 98 mit der Schublade 88 zu verbinden. Gemäß anderen Ausführungsbeispielen weist die Verriegelungsvorrichtung 86 keine Schublade auf, wobei dann die Verriegelungsvorrichtung 86, umfassend das RFID-Schloss 96 und die Energiequelle 98, in einer vorhandenen Schublade eines Schrankes nachträglich mittels der Schraublöcher 102 integrierbar ist.

Fig. 9 zeigt eine Kassette 104, die gemäß einem Ausführungsbeispiel der erfindungsgemäßen Verriegelungsvorrichtung 86 ein Bestandteil der Verriegelungsvorrichtung 86 ist. Die Kassette 104 dient dazu, eine Verriegelungsvorrichtung 86 mit einer Schublade 88, nachträglich in einen vorhandenen Schrank 90 zu integrieren, ohne bauliche Veränderungen am Schrank 90 vornehmen zu müssen. Hierzu wird die Kassette 104 in ein vorhandenes Fach eines Schrankes 90, aus dem eine zuvor untergebrachte Schublade entfernt wurde, eingeschoben und mittels Schraublöchern 106 am Schrank befestigt.

Die Kassette 104 ist aus derselben Ansicht wie die Schublade 88 in Fig. 8 dargestellt und weist eine Öffnung 108 in Form eines langgestreckten Lochs auf. Stellt man sich die Kassette 104 mit darin eingeschobener Schublade 88 vor, so liegt die Öffnung 108 benachbart zum Riegel 100 des RFID-Schlosses. Die Verriegelung wird nicht nach oben stattfinden, sondern zur Seite. Beim Verriegeln mit dem RFID-Schloss 96 wird der Riegel 100 in die Öffnung 108 gefahren und die Schublade ist somit weitestgehend unbeweglich in der Kassette 104 eingeschlossen. In Fig. 9 fährt der Riegel 100 vertikal nach oben aus, so dass die Öffnung 108 genau oberhalb des Riegels 100 angeordnet ist. Bei alternativen Ausführungsbeispielen sind das Schloss 96 und der Riegel 100 derart angeordnet, dass der Riegel zur Seite oder nach unten ausfährt. In entsprechender Weise ist dann die Öffnung 108 seitlich oder an der Unterseite der Schublade 88 angeordnet.

Fig. 10 zeigt eine schematische Darstellung des RFID-Schlosses 96. Das RFID-Schloss 96 weist ein hier geöffnet dargestelltes Gehäuse 110 mit Schraublöchern 102 auf. Innerhalb des Gehäuses ist ein Mikrocontroller 112 angeordnet, der mit einer zur besseren Übersicht nicht dargestellten Antenne, die ebenfalls im Gehäuse 110 angeordnet ist, verbunden ist. Ferner ist der Mikrocontroller 112 elektrisch mit einem nur schematisch dargestellten Servomotor 113 oder Hubmagneten, der einen Riegel 100 bewegen kann, verbunden.

Der Mikrocontroller 112 des RFID-Schlosses 96 weist ein Empfangsmittel 114 und ein Sendemittel 116 auf. Das Empfangsmittel 114 und das Sendemittel 116 sind in einer Sende- und Empfangseinheit 118 angeordnet. Gemäß einem weiteren Ausführungsbeispiel sind das Empfangsmittel 114 und das Sendemittel 116 in einem Sende- und Empfangsmittel zusammengefasst.

Mit dem Sendemittel 116 wird ein elektromagnetisches Wechselfeld, das zu sendende Daten enthält, erzeugt. Ein RFID-Schlüssel, insbesondere eine RFID-Transpondereinheit 10, antwortet auf die empfangenen Daten, indem das mit dem Sendemittel 116 ausgesendete elektromagnetische Wechselfeld vom RFID-Schlüssel bzw. der RFID-Transpondereinheit 10 moduliert wird. Die Modulation des elektromagnetischen Wechselfeldes wird von dem Empfangsmittel 114 decodiert und somit die Antwort erhalten. Die übertragenen Daten werden - wie bereits oben auch hier - einfach Funksignale genannt.

Ferner weist der Mikrocontroller ein Identifikationsmittel 120 auf. Das Identifikationsmittel 120 dient zum Identifizieren von RFID-Schlüsseln bzw. RFID-Transpondereinheiten 10, die zu ihrer Identifikation ein Funksignal mit ihrer eindeutigen Kennung senden. Das Identifikationsmittel 120 vergleicht die eindeutige Kennung mit gespeicherten bzw. hinterlegten eindeutigen Kennungen. Bei Übereinstimmung meldet das Identifikationsmittel 120 den RFID-Schlüssel bzw. die RFID-Transpondereinheit 10, der bzw. die die eindeutige Kennung gesendet hat, als identifizierten RFID-Schlüssel bzw. identifizierte RFID-Transpondereinheit 10.

Ferner weist das RFID-Schloss 96 ein Kopplungsmittel 122 und einen Speicher 124 auf. Mit dem Kopplungsmittel 122 findet eine Kopplung mit dem identifizierten RFID-Schlüssel bzw. der identifizierten RFID-Transpondereinheit 10 statt, wenn das RFID-Schloss 96 bislang keine Kopplung im Speicher 124 vermerkt hat. Bei der Kopplung wird die eindeutige Kennung des RFID-Schlüssels 10 im Speicher 124 zur Wiedererkennung des RFID-Schlüssels 10 gespeichert und die empfangene Zeitraumangabe oder die empfangene Zeitpunktangabe, die vom RFID-Schlüssel mit einem Funksignal übertragen wird, gespeichert. Ferner wird die Kopplung im Speicher 124 vermerkt, also gespeichert, so dass das RFID-Schloss 96 keine weitere Kopplung mit einem anderen RFID-Schlüssel 10 eingeht, solange die Kopplung besteht.

Außerdem weist das RFID-Schloss 96 eine Zeitsteuerung 126 auf. Die Zeitsteuerung 126 weist ein Mittel zum Ermitteln eines Start- und/oder eines Endzählwertes 128 anhand eines Zeitraumes der empfangenen Zeitraumangabe oder anhand eines Zeitpunktes der empfangenen Zeitpunktangabe, also anhand der im Speicher 124 gespeicherten Zeitraum- oder Zeitpunktangabe, auf. Ferner weist die Zeitsteuerung 126 ein Zählmittel 130 zum Zählen auf. Das Zählmittel 130 zählt von einem vordefinierten oder einem ermittelten Startwert bis zu einem vordefinierten oder einem ermittelten Endwert mit einer vordefinierten weitestgehend konstanten Zählfrequenz.

Bei der Kopplung wird also das Zählmittel 130 mit dem Startzählwert gestartet. Das Zählmittel 130 zählt dann bis zu einem Endzählwert, wobei der Startzählwert und/oder der Endzählwert anhand der bei der Kopplung gespeicherten Zeitpunkt- bzw. Zeitraumangabe ermittelt wird bzw. werden.

Das Zählmittel 130 dient dazu, um die Kopplung solange aufrecht zu erhalten, bis das Zählmittel 130 den Endzählwert erreicht hat. Bei Erreichen des Endzählwertes, also nach Ablauf des Zeitraumes der empfangenen Zeitraumangabe bzw. nach Erreichen des Zeitpunktes der empfangenen Zeitpunkangabe, wird ein Signal mit dem Ausgabemittel 95 ausgegeben. Ferner löst das RFID-Schloss 96 die Kopplung zum RFID-Schlüssel bzw. zur RFID-Transpondereinheit 10, wobei die Kopplung noch solange aufrecht gehalten, also vermerkt bzw. gespeichert wird, bis die Verriegelungsvorrichtung 86 nach Ablauf des Zeitraumes der empfangenen Zeitraumangabe bzw. nach Erreichen des Zeitpunktes der empfangenen Zeitpunkangabe im Falle eines verriegelten Zustandes entriegelt wird.

Zudem dient die Zeitsteuerung 126 dazu, um das Verriegeln mit der Verriegelungsvorrichtung nur im Falle freizugeben, also zuzulassen, solange die Kopplung vermerkt ist. Nach Ablauf des Zeitraumes der empfangenen Zeitraumangabe bzw. nach Erreichen des Zeitpunktes der empfangenen Zeitpunktangabe, nachdem also das Zählmittel 130 den Endzählwert erreicht hat, ist eine Verriegelung bzw. ein Verriegeln mit der Verriegelungsvorrichtung 86 nicht mehr möglich. Das Ausgabemittel 95 signalisiert, dass das Zählmittel 130 den Endzählwert erreicht hat.

Mit dem Auslöser bzw. Auslösemittel 94, das in Fig. 7 dargestellt ist, wird eine Verriegelungsanfrage ausgelöst, indem der Auslöser 94 betätigt wird, solange der mit der Verriegelungsvorrichtung 86 gekoppelte RFID-Schlüssel bzw. die RFID-Transpondereinheit 10 in den Bereich der Verriegelungsvorrichtung 86 gebracht ist. "In den Bereich" beschreibt hier einen Abstand zwischen den Antennen der Verriegelungsvorrichtung 86 und dem RFID-Schlüssel bzw. der RFID-Transpondereinheit 10 von bis zu wenigen Zentimetern. Im Falle, dass das Zählmittel 130 noch nicht den Endzählwert erreicht hat, wird der Riegel 100 ausgefahren. Die Verriegelungsvorrichtung führt also die Verriegelungsanfrage, die mit dem Auslösemittel 94 gestellt wurde, aus.

Der Auslöser bzw. das Auslösemittel 94 kann z.B. im Frontbereich der Schublade 88 montiert sein und auf eine von einem Benutzer auf den Auslöser 94 abgegebene Druckkraft die Stromzufuhr von der Energiequelle 98 zu dem RFID-Schloss 96 aktivieren. Die Stromzufuhr wird dabei für eine vordefinierte Zeitspanne - beispielsweise 2 bis 4 Sekunden - aktiv gehalten, so dass in dieser Zeit erkannt werden kann, ob ein berechtigter RFID-Schlüssel bzw. RFID-Transpondereinheit 10 genutzt wird. Je nachdem, ob der RFID-Schlüssel bzw. die RFID-Transpondereinheit 10 berechtigt ist oder nicht, ergeben sich aus der Überprüfung unterschiedliche Konsequenzen bezüglich des Öffnens oder Verschließens des RFID-Schlosses 96. Bevorzugt kann eine offene Schublade 88 zu jeder Zeit mit einem gültigen RFID-Schlüssel bzw. einer RFID-Transpondereinheit 10 verschlossen werden, solange der RFID-Schlüssel 10 und das RFID-Schloss 96 keine weitere Kopplung gespeichert haben. Die Position, in der die Schublade 88 verriegelt werden kann, ist dabei vorzugsweise so definiert, dass die Schublade 88 bis zum Anschlag in den Schrank 90 eingeschoben ist. Nur in dieser Position erteilt der Mikrocontroller 112 dann eine Freigabe zum Verriegeln.

Wie bereits in Fig. 4 sind auch in Fig. 10 insbesondere das Identifikationsmittel 120 sowie das Kopplungsmittel 122 und die Zeitsteuerung 126 gemäß einem Ausführungsbeispiel mit dem Mikrocontroller 112 und einer Software im Mikrocontroller 112 realisiert und nur zur besseren Übersicht als getrennte Bausteine dargestellt.

Ferner ist auch in Fig. 10 die Sende- und Empfangseinheit 118 als Bestandteil des Mikrocontrollers 112 dargestellt, wobei gemäß einem anderen Ausführungsbeispiel eine Sende- und Empfangseinheit 118 realisiert ist, die einem vom Mikrocontroller 112 unabhängigen aber mit dem Mikrocontroller 112 und einer Antenne elektrisch verbundenen elektronischen Baustein des RFID-Schlosses 96 entspricht.

Gemäß einem Ausführungsbeispiel werden RFID-Schlüssel bzw. RFID-Transpondereinheiten 10, Verriegelungsvorrichtung 86 sowie mindestens eine RFID-Programmiervorrichtung bzw. ein RFID-Programmierterminal 54, also z.B. ein Ausführungsbeispiel des erfindungsgemäßen Systems, in einem Krankenhaus eingesetzt. Die Verriegelungsvorrichtungen 86 werden z.B. nachträglich in bereits bestehende Schränke 90, insbesondere in Nachtschränke in den Patientenzimmern, eingebaut bzw. integriert und die RFID-Programmiervorrichtungen 54 in den Patienten zugänglichen Bereichen des Krankenhauses aufgestellt. Ein Patient, der seine Wertgegenstände während seines Krankenhausaufenthaltes vor Diebstahl schützen möchte, begibt sich zum RFID-Programmierterminal 54 und stellt dort den Zeitraum mit den Eingabemitteln 56 als Zeitraumangabe ein, den er sich im Krankenhaus aufhalten wird. Die Anzeige 68 zeigt einen von den Zeiterfassungsmitteln ermittelten Geldbetrag, den der Patient mit den Eingabemitteln 56 einzahlt. Das RFID-Programmierterminal 54 sendet die ausgewählte Zeitraumangabe an einen RFID-Schlüssel 10, der von dem RFID-Programmierterminal 54 ausgegeben wird.

Mit dem RFID-Schlüssel 10 wählt der Patient einen beliebigen freien Schrank, dessen Verriegelungsvorrichtung 86 zurzeit nicht mit einem RFID-Schlüssel gekoppelt ist, und hält den RFID-Schlüssel 10 mit seinem Symbol 20 in den Bereich des Symbols 92 der ausgewählten Verriegelungsvorrichtung 86. Die Verriegelungsvorrichtung 86 bzw. das RFID-Schloss 96 der ausgewählten Verriegelungsvorrichtung 86 und der RFID-Schlüssel bzw. die RFID-Transpondereinheit 10 koppeln sich. Bei der Kopplung wird die Zeitraumangabe, die auf dem RFID-Schlüssel bzw. der RFID-Transpondereinheit 10 gespeichert ist und von dem RFID-Programmierterminal 54 auf dem RFID-Schlüssel bzw. die RFID-Transpondereinheit 10 übertragen wurde, vom RFID-Schlüssel bzw. der RFID-Transpondereinheit 10 auf die Verriegelungsvorrichtung 86 übertragen. Die Verriegelungsvorrichtung 86 startet bei der Kopplung ein Zählmittel 130 einer Zeitsteuerung 126, wobei das Zählmittel 130 bis zu einem Endzählwert zählt, der durch den Zeitraum der übertragenen Zeitraumangabe festgelegt wird. Der Patient kann nun den Schrank 90 mit der Verriegelungsvorrichtung 86 ver- und entriegeln. Ein Verriegeln wird jedoch nicht mehr erlaubt, wenn der Endzählwert vom Zählmittel 130 erreicht oder überschritten wurde. Ein Entriegeln ist nach Erreichen des Endzählwertes nur noch einmal möglich.

Fig. 11 zeigt eine schematische Darstellung einer Hebevorrichtung 140, mittels der elektrische Energie in eine mechanische Linearbewegung eines Riegelelements 142 umgewandelt wird. Das Riegelelement 142 treibt entweder den z.B. im Zusammenhang mit Fig. 10 erläuterten Riegel 100 an oder sorgt selbst für die Verriegelung des Behältnisses bzw. der Schublade 88. Das Riegelelement 142 wird mittels eines vorzugsweise als Sternrad 144 ausgebildeten Hebeantriebs angetrieben, welches wiederum von einem Stellmotor, insbesondere Servomotor, angetrieben wird.

Das Sternrad 144 weist eine Mehrzahl von Hebelarmen 146 auf, die jeweils mit einer oder mehreren Löchern 148 versehen sind, welche zur Aufnahme eines Verbindungsstiftes 150 dienen, mittels dem ein derartiger Hebelarm 146 mit dem Riegelelement 142 verbunden ist.

Die Mehrzahl von Löchern 148 sowie von Hebelarmen 146 ermöglicht eine flexible Anbringung des Riegelelements 142 für unterschiedliche Einbaupositionen, was insbesondere bei unterschiedlichen Ausbildungen von Nachtschränken etc. vorteilhaft ist.

Das Riegelelement 142 wird in einem Führungsrohr 152 geführt. Dieses Führungsrohr 152 weist ein Anschlagselement 154 auf, um das Führungsrohr 152 mittels einer Mutter 156 oder einem anderen Befestigungselement, wie beispielsweise einem stramm sitzenden Gummistopfen, an einem Wandabschnitt der Schublade bzw. des Behältnisses zu befestigen.

Dreht sich das Sternrad 144, wird das Riegelelement 142 axial verschoben. Damit das Riegelelement 142 in dem Führungsrohr 152 widerstandsarm gleiten kann, ist am Riegelelement 142 ein Langloch 158 vorgesehen, durch welches der Verbindungsstift 150 hindurchtritt und diesem Verbindungsstift 150 ermöglicht, quer zur Linearbewegungsrichtung verschoben werden zu können.

Fig. 12a, 12b sowie 13a, 13b zeigen alternative Ausführungsformen zu der in Fig. 11 dargestellten Hebevorrichtung 140. In Fig. 12a ist diese alternative Hebevorrichtung 160 in einer Anfangsposition dargestellt. Auch hier dient das Riegelelement 162 zur Verriegelung des Behältnisses bzw. der Schublade 88 oder zum Antrieb des in Fig. 10 erläuterten Riegels 100. Ein Servomotor 164, welcher mit dem Servomotor 113 aus Fig. 10 identisch sein kann, versorgt das Riegelelement 162 nebst Energie. Dafür wird die elektrische Energie des Servomotors 164 über einen vorzugsweise oval ausgebildeten Gelenkarm 166 in eine mechanische Linearbewegung des Riegelelements 162 umgewandelt.

Der ovale Gelenkarm 166 wird an der einen Seite von dem Servomotor 164 derart angetrieben, dass er eine Drehbewegung vollführt. Dabei stößt das andere Ende des ovalen Gelenkarms 166 an ein plattenartiges Teilstück 168 des Riegelelements 162, wobei das Riegelelement 162 nach außen, nämlich durch eine Wand 170, gedrückt wird. Die Wand 170 kann dabei z.B. die Wand des RFID-Schlosses 96 oder die Wand des Riegels 100 sein. Innerhalb der Wand 170 kann dabei ein nicht dargestellter Führungsschacht eingebaut sein, um eine gute Gleitfähigkeit des Riegelelements 162 in der Wand 170 zu gewährleisten.

Zwischen dem plattenartigen Teilstück 168 und der Wand 170 ist zudem vorzugsweise eine Feder 172 angeordnet, welche bevorzugt an der Außenseite des stabartigen Abschnitts 173 des Riegelelements 162 angebracht ist. Ist das Riegelelement 162, wie in Fig. 12b gezeigt, in seiner Verschlussposition, nämlich nach außen gedrückt, wird die Feder 172 zusammengedrückt und verhindert, dass das Riegelelement 162 in seine Ausgangsposition, wie in Fig. 12a gezeigt, zurückschnellt. Der ovale Gelenkarm 166 kann dabei vorteilhafterweise vom Servomotor 164 in einer Stellung, z.B. wie in Fig. 12b gezeigt, blockiert werden.

Fig. 13a, 13b zeigen eine alternative Ausführungsform der Hebevorrichtung 160, wobei ein ovaler Gelenkarm 174 durch einen weiteren Gelenkarm 176 ergänzt wird und diese beiden Gelenkarme 174, 176 den Gelenkarm 166 aus Fig. 12a, 12b ersetzen. Die beiden Gelenkarme 174, 176 können dabei kleiner dimensioniert sein als der Gelenkarm 166 aus Fig. 12a, 12b. In der Anfangsposition des Riegelelements 162, die in Fig. 13a gezeigt ist, befindet sich das Riegelelement 162 in zurückgezogener Position mit entspannter Feder 172. Bewegt der Servomotor 164 den Gelenkarm 174 rotatorisch um eine Achse, wird auch der weitere Gelenkarm 176, der mit dem Gelenkarm 174 gekoppelt ist, bewegt und schiebt das Riegelelement 162 durch die Wand 170 nach außen (Fig. 13b). Die Feder 172 drückt dabei zusammen. Auch hier kann zumindest der Gelenkarm 174 in einer blockierten Stellung vom Servomotor 164 gehalten werden. Durch das Ausfahren des Riegelelements 162 und die Aufnahme des Riegelelements 162, z.B. in der Öffnung 108 (Fig. 9), kann die Schublade somit vorteilhafterweise unbeweglich in der Kassette 104 (Fig. 9) verriegelt werden. Eine derartige Ausführung stellt somit einen Schutz gegen ein unbefugtes Herausziehen der Schublade 88 dar.

Wie im Zusammenhang mit Fig. 8 erläutert, kann ein Stift verwendet werden, um die Verschiebbarkeit des Riegels 100 zu steuern. Die in Fig. 11, 12a, 12b, 13a, 13b dargestellten Hebevorrichtungen 140, 160 mit den Riegelelementen 162 können auch zur direkten Steuerung der Verschiebbarkeit des Riegels 100 (dann wäre das Riegelelement 162 identisch mit dem Stift) oder zum Antrieb des Stiftes eingesetzt werden.

## Patentansprüche

1. System mit mindestens einem RFID-Schlüssel, insbesondere in Form einer RFID-Transpondereinheit (10), zur Kommunikation mit mindestens einer Verriegelungsvorrichtung (86), mindestens einer derartigen Verriegelungsvorrichtung (86) mit einem RFID-Schloss (96), sowie mit mindestens einer RFID-Programmiervorrichtung (54), die zum Programmieren solcher RFID-Schlüssel (10) konfiguriert ist,
**dadurch gekennzeichnet,**
**dass** der RFID-Schlüssel zur Kommunikation mit der Verriegelungsvorrichtung (86) mit dem RFID-Schloss (96) und der RFID-Programmiervorrichtung (54) eingerichtet ist und aufweist
a) ein Identifikationsmittel (48), das zum Identifizieren mindestens eines von mehreren vordefinierten RFID-Schlössern (96) und mindestens einer von vordefinierten RFID-Programmiervorrichtungen (54) konfiguriert ist, indem das Identifikationsmittel (48) dazu ausgelegt ist, eine von einem RFID-Schloss (96) oder von einer RFID-Programmiervorrichtung (54) gesendete eindeutige Kennung mit Kennungen, die zuvor in einem Speicher (50) des RFID-Schlüssels hinterlegt wurden, zu vergleichen,
b) ein Empfangsmittel (42) zum Empfangen eines Funksignals mit einer Zeitraum- oder einer Zeitpunktangabe, wobei das Empfangsmittel (42) so konfiguriert ist, dass es das Funksignal mit der Zeitraum- oder einer Zeitpunktangabe von der mit dem Identifikationsmittel (48) identifizierten RFID-Programmiervorrichtung (54) empfängt,
c) ein Speichermittel (50) zum Speichern der empfangenen Zeitraum- oder Zeitpunktangabe, wobei das Speichermittel (50) so konfiguriert ist, dass die Zeitraum- oder die Zeitpunktangabe des empfangenen Funksignals im Speichermittel (50) gespeichert wird,
d) ein Kopplungsmittel (52) zum Koppeln des RFID-Schlüssels mit dem identifizierten RFID-Schloss (96) für eine vom Zeitraum oder Zeitpunkt der Zeitraum- oder Zeitpunktangabe des empfangenen Funksignals abhängige Dauer, wobei das Kopplungsmittel (52) so konfiguriert ist, dass der RFID-Schlüssel mit dem identifizierten RFID-Schloss (96) gekoppelt wird und die Kopplung auf dem RFID-Schlüssel vermerkt wird, wobei das Kopplungsmittel (52) derart ausgebildet ist, dass die Kopplung nicht oder nur vom gekoppelten RFID-Schloss (96) und einer der vordefinierten RFID-Programmiervorrichtungen (54) gelöst werden kann und
die Kopplung nur erfolgt, wenn weder der RFID-Schlüssel an ein weiteres RFID-Schloss, noch das identifizierte RFID-Schloss an einen weiteren RFID-Schlüssel gekoppelt sind,
wobei Koppeln das Herstellen einer Verbindung des RFID-Schlüssels mit dem identifizierten RFID-Schloss (96) durch Vermerken einer eindeutigen Kennung (UID) oder einer anderen nicht verwechselbaren Kennung des RFID-Schlosses (96) im RFID-Schlüssel bzw. in einem Speicher des RFID-Schlüssels beinhaltet,
e) ein Sendemittel (44) zum Senden eines Funksignal mit der gespeicherten Zeitraum- oder Zeitpunktangabe, wobei das Sendemittel (44) so konfiguriert ist, dass das Funksignal mit der gespeicherten Zeitraum- oder Zeitpunktangabe während oder nach der Kopplung mit dem RFID-Schloss (96) an das gekoppelte RFID-Schloss (96) gesendet wird,
und **dass** die Verriegelungsvorrichtung mit dem RFID-Schloss (96) zur Zugriffs- oder Zugangskontrolle eingerichtet ist und aufweist
a) ein Identifikationsmittel (120), das zum Identifizieren mindestens eines von mehreren vordefinierten RFID-Schlüsseln konfiguriert ist, indem das Identifikationsmittel dazu ausgelegt ist, eine von einem RFID-Schlüssel gesendete eindeutige Kennung mit Kennungen, die zuvor in einem Speicher des RFID-Schlosses hinterlegt wurden, zu vergleichen,
b) ein Kopplungsmittel (122) zum Koppeln des RFID-Schlosses (96) an den identifizierten RFID-Schlüssel für eine von einem Zeitraum oder Zeitpunkt einer Zeitraum- oder Zeitpunktangabe eines empfangenen Funksignals abhängige Dauer und zum Entkoppeln des RFID-Schlosses (96) vom RFID-Schlüssel, wobei das Kopplungsmittel (122) so konfiguriert ist, dass es zu jedem Zeitpunkt nur eine Kopplung des RFID-Schlosses (96) mit einem RFID-Schlüssel erlaubt,
wobei Koppeln das Herstellen einer Verbindung des identifizierten RFID-Schlüssels mit dem RFID-Schloss (96) durch Vermerken einer eindeutigen Kennung (UID) oder einer anderen nicht verwechselbaren Kennung des RFID-Schlosses (96) im RFID-Schlüssel bzw. in einem Speicher des RFID-Schlüssels beinhaltet,
c) ein Empfangsmittel (114) zum Empfangen des Funksignals mit der Zeitraum- oder Zeitpunktangabe, wobei das Empfangsmittel (114) so konfiguriert ist, dass es das Funksignal mit der Zeitraum- oder Zeitpunktangabe von dem identifizierten RFID-Schlüssel empfängt, wobei dieses Funksignal während oder einmalig nach der Kopplung gesendet wird, und
d) eine Zeitsteuerung (126), die so konfiguriert ist, dass sie die Kopplung für eine vom Zeitraum oder Zeitpunkt der Zeitraum- oder Zeitpunktangabe des empfangenen Funksignals abhängige Dauer vermerkt und das Verriegeln der Verriegelungsvorrichtung (86) nur in dem Fall freigibt, dass die Kopplung vermerkt ist.

2. System nach Anspruch 1,
**dadurch gekennzeichnet, dass**
der RFID-Schlüssel folgendermaßen aufgebaut ist:
ein Gehäuse (12) aus Silikon, Kunststoff und/oder laminiertem Papier umschließt Mikrocontroller (36) und eine Antenne (38) des RFID-Schlüssels luft- und wasserdicht, wobei der RFID-Schlüssel in der Silikonausführung als mehrfach an- und ablegbares Armband (12) ausgebildet ist.

3. System nach Anspruch 1 oder 2,
**dadurch gekennzeichnet, dass**
das Armband (12) auf seiner Oberseite im Bereich der Antenne (38) ein Symbol (20) aufweist.

4. System nach einem der vorhergehenden Ansprüche,
**gekennzeichnet durch** folgende Merkmale der Zeitsteuerung der Verriegelungsvorrichtung:
a) ein Mittel (128) zum Ermitteln eines Start- und/oder eines Endzählwertes anhand des Zeitraumes der empfangenen Zeitraumangabe oder anhand des Zeitpunktes der empfangenen Zeitpunktangabe und
b) ein Zählmittel (130) zum Zählen von einem vordefinierten oder dem ermittelten Startzählwert bis zu einem vordefinierten oder dem ermittelten Endzählwert mit einer vordefinierten weitestgehend konstanten Zählfrequenz.

5. System nach Anspruch 4,
**dadurch gekennzeichnet, dass**
das Kopplungsmittel (122) der Verriegelungsvorrichtung (86) derart ausgelegt ist, um im Falle eines entriegelten RFID-Schlosses (96) bei Erreichen und/oder Überschreiten des Endzählwertes mit dem Zählmittel (130) die Kopplung zum gekoppelten RFID-Schlüssel zu trennen und im Falle eines verriegelten RFID-Schlosses (96) bei Erreichen und/oder Überschreiten des Endzählwertes mit dem Zählmittel (130) die Kopplung zum gekoppelten RFID-Schlüssel zu trennen, sobald das RFID-Schloss (96) entriegelt wird.

6. System nach einem der vorhergehenden Ansprüche,
**dadurch gekennzeichnet, dass**
die Verriegelungsvorrichtung (86) ein Verriegelungsauslösemittel zum Auslösen einer Verriegelungsanfrage durch Betätigen eines Auslösers (94) der Verriegelungsvorrichtung (86) und/oder nach Ablauf einer vordefinierten Zeitdauer in Anwesenheit eines mit dem RFID-Schloss (96) gekoppelten RFID-Schlüssels und/oder durch Ablauf einer vordefinierten Zeitdauer nach Entfernen eines mit dem RFID-Schloss (96) gekoppelten RFID-Schlüssels aufweist.

7. System nach einem der Ansprüche 4 bis 6,
**dadurch gekennzeichnet, dass**
die Verriegelungsvorrichtung (86) Ausgabemittel (95) zur Ausgabe eines Signals, insbesondere eines akustischen und/oder optischen Signals, bei Erreichen und/oder Überschreiten des Endzählwertes mit dem Zählmittel (130) aufweist.

8. System nach einem der vorhergehenden Ansprüche,
**dadurch gekennzeichnet, dass**
die Verriegelungsvorrichtung (86) wenigstens eine Energiequelle (98), insbesondere einen Akkumulator oder eine Batterie, zur Energieversorgung aufweist.

9. System nach einem der vorhergehenden Ansprüche,
**dadurch gekennzeichnet, dass**
die Verriegelungsvorrichtung (86) eine in einen Schrank (90) einbaubare Kassette (104) mit einer in die Kassette (104) einschiebbaren Schublade (88) oder eine in einen Schrank (90) einschiebbare Schublade (88) umfasst.

10. Verriegelungsverfahren zum Kontrollieren eines Zugriffs oder eines Zugangs, **gekennzeichnet durch** folgende Schritte
a) einem Identifikationsschritt, bei dem sich ein nachfolgend gekennzeichneter RFID-Schlüssel und ein RFID-Schloss (96) einer nachfolgend gekennzeichneten Verriegelungseinrichtung mit ihren Identifikationsmitteln (48, 120) gegenseitig identifizieren und
b) einem Kopplungsschritt, bei dem sich der identifizierte RFID-Schlüssel und das RFID-Schloss (96) aneinander mit Kopplungsmitteln (52, 122) koppeln, wenn weder der RFID-Schlüssel an ein weiteres RFID-Schloss (96), noch das RFID-Schloss (96) an einen weiteren RFID-Schlüssel gekoppelt ist,
c) einen Empfangsschritt, bei dem mit einem Empfangsmittel (114) des RFID-Schlosses (96) ein Funksignal mit einer Zeitraum- oder Zeitpunktangabe, die mit einem Sendemittel (44) von dem identifizierten RFID-Schlüssel während oder einmalig nach der Kopplung gesendet wird, empfangen wird und
d) einen Zeitsteuerungsschritt bei dem die Kopplung mit einer Zeitsteuerung (126) für eine vom Zeitraum oder Zeitpunkt der empfangenen Zeitraum- oder Zeitpunktangabe abhängige Dauer vermerkt wird und eine Verriegelung mit der Verriegelungsvorrichtung (86) nur im Falle freigegeben wird, dass die Kopplung vermerkt ist,
wobei der RFID-Schlüssel mit der Verriegelungsvorrichtung (86) mit dem RFID-Schloss (96) und einer RFID-Programmiervorrichtung (54) kommuniziert und aufweist
a) ein Identifikationsmittel (48), das zum Identifizieren mindestens eines von mehreren vordefinierten RFID-Schlössern (96) und mindestens einer von vordefinierten RFID-Programmiervorrichtungen (54) konfiguriert ist, indem das Identifikationsmittel (48) dazu ausgelegt ist, eine von einem RFID-Schloss (96) oder von einer RFID-Programmiervorrichtung (54) gesendete eindeutige Kennung mit Kennungen, die zuvor in einem Speicher (50) des RFID-Schlüssels hinterlegt wurden, zu vergleichen,
b) ein Empfangsmittel (42) zum Empfangen eines Funksignals mit einer Zeitraum- oder einer Zeitpunktangabe, wobei das Empfangsmittel (42) so konfiguriert ist, dass es das Funksignal mit der Zeitraum- oder einer Zeitpunktangabe von der mit dem Identifikationsmittel (48) identifizierten RFID-Programmiervorrichtung (54) empfängt,
c) ein Speichermittel (50) zum Speichern der empfangenen Zeitraum- oder Zeitpunktangabe, wobei das Speichermittel (50) so konfiguriert ist, dass die Zeitraum- oder die Zeitpunktangabe des empfangenen Funksignals im Speichermittel (50) gespeichert wird,
d) ein Kopplungsmittel (52) zum Koppeln des RFID-Schlüssels mit dem identifizierten RFID-Schloss (96) für eine vom Zeitraum oder Zeitpunkt der Zeitraum- oder Zeitpunktangabe des empfangenen Funksignals abhängige Dauer, wobei das Kopplungsmittel (52) so konfiguriert ist, dass der RFID-Schlüssel mit dem identifizierten RFID-Schloss (96) gekoppelt wird und die Kopplung auf dem RFID-Schlüssel vermerkt wird, wobei das Kopplungsmittel (52) derart ausgebildet ist, dass die Kopplung nicht oder nur vom gekoppelten RFID-Schloss (96) und einer der vordefinierten RFID-Programmiervorrichtungen (54) gelöst werden kann und
die Kopplung nur erfolgt, wenn weder der RFID-Schlüssel an ein weiteres RFID-Schloss, noch das identifizierte RFID-Schloss an einen weiteren RFID-Schlüssel gekoppelt sind,
wobei Koppeln das Herstellen einer Verbindung des RFID-Schlüssels mit dem identifizierten RFID-Schloss (96) **durch** Vermerken einer eindeutigen Kennung (UID) oder einer anderen nicht verwechselbaren Kennung des RFID-Schlosses (96) im RFID-Schlüssel bzw. in einem Speicher des RFID-Schlüssels beinhaltet, und
e) ein Sendemittel (44) zum Senden eines Funksignal mit der gespeicherten Zeitraum- oder Zeitpunktangabe, wobei das Sendemittel (44) so konfiguriert ist, dass das Funksignal mit der gespeicherten Zeitraum- oder Zeitpunktangabe während oder nach der Kopplung mit dem RFID-Schloss (96) an das gekoppelte RFID-Schloss (96) gesendet wird,
und wobei die Verriegelungsvorrichtung mit dem RFID-Schloss (96) eine Zugriffs- oder Zugangskontrolle vornimmt und aufweist
a) ein Identifikationsmittel (120), das zum Identifizieren mindestens eines von mehreren vordefinierten RFID-Schlüsseln konfiguriert ist, indem das Identifikationsmittel dazu ausgelegt ist, eine von einem RFID-Schlüssel gesendete eindeutige Kennung mit Kennungen, die zuvor in einem Speicher des RFID-Schlosses hinterlegt wurden, zu vergleichen,
b) ein Kopplungsmittel (122) zum Koppeln des RFID-Schlosses (96) an den identifizierten RFID-Schlüssel für eine von einem Zeitraum oder Zeitpunkt einer Zeitraum- oder Zeitpunktangabe eines empfangenen Funksignals abhängige Dauer und zum Entkoppeln des RFID-Schlosses (96) vom RFID-Schlüssel, wobei das Kopplungsmittel (122) so konfiguriert ist, dass es zu jedem Zeitpunkt nur eine Kopplung des RFID-Schlosses (96) mit einem RFID-Schlüssel erlaubt,
wobei Koppeln das Herstellen einer Verbindung des identifizierten RFID-Schlüssels mit dem RFID-Schloss (96) **durch** Vermerken einer eindeutigen Kennung (UID) oder einer anderen nicht verwechselbaren Kennung des RFID-Schlosses (96) im RFID-Schlüssel bzw. in einem Speicher des RFID-Schlüssels beinhaltet,
c) ein Empfangsmittel (114) zum Empfangen des Funksignals mit der Zeitraum- oder Zeitpunktangabe, wobei das Empfangsmittel (114) so konfiguriert ist, dass es das Funksignal mit der Zeitraum- oder Zeitpunktangabe von dem identifizierten RFID-Schlüssel empfängt, wobei dieses Funksignal während oder einmalig nach der Kopplung gesendet wird, und
d) eine Zeitsteuerung (126), die so konfiguriert ist, dass sie die Kopplung für eine vom Zeitraum oder Zeitpunkt der Zeitraum- oder Zeitpunktangabe des empfangenen Funksignals abhängige Dauer vermerkt und das Verriegeln der Verriegelungsvorrichtung (86) nur in dem Fall freigibt, dass die Kopplung vermerkt ist.

11. Verriegelungsverfahren nach Anspruch 10,
**gekennzeichnet durch** folgende weitere Schritte:
a) ein Schritt, bei dem mit einem Mittel (128) ein Start- und/oder ein Endzählwert anhand des Zeitraumes der empfangenen Zeitraumangabe oder anhand des Zeitpunktes der empfangenen Zeitpunktangabe ermittelt wird,
b) ein Zählerstartschritt, bei dem ein Zählmittel (130) zum Zählen von einem vordefinierten oder dem ermittelten Startzählwert bis zu einem vordefinierten oder dem ermittelten Endzählwert mit einer vordefinierten weitestgehend konstanten Zählfrequenz gestartet wird und
c) einem Verriegelungsanfrageschritt, bei dem **durch** Betätigen eines Auslösers (94) der Verriegelungsvorrichtung (86) und/oder nach Ablauf einer vordefinierten Zeit in Anwesenheit eines mit dem RFID-Schloss (96) gekoppelten RFID-Schlüssels und/oder **durch** Ablauf einer vordefinierten Zeit nach Entfernen eines mit dem RFID-Schloss (96) gekoppelten RFID-Schlüssels eine Verriegelungsanfrage ausgelöst wird.

## Claims

1. System with at least one RFID key, in particular in the form of an RFID transponder unit (10), for communication with at least one locking device (86), at least one such locking device (86) with an RFID lock (96), and with at least one RFID programming device (54) which is configured to program such RFID keys (10),
**characterized in**
**that** the RFID key is set up for communication with the locking device (86) with the RFID lock (96) and the RFID programming device (54) and comprises
a) an identification means (48) configured to identify at least one of a plurality of predefined RFID locks (96) and at least one of predefined RFID programming devices (54), in that the identification means (48) is configured to compare the unique identifier sent by an RFID lock (96) or an RFID programming device (54) with identifiers that were previously stored in a memory (50) of the RFID key,
b) a receiving means (42) for receiving a radio signal with a time period indication or a point in time indication, the receiving means (42) being configured so that it receives the radio signal with the time period indication or the point in time indication from the RFID programming device (54) identified with the identification means (48),
c) a storage means (50) for storing the received the time period indication or the point in time indication, wherein the storage means (50) is configured such that the time period indication or the point in time indication of the received radio signal is stored in the storage means (50),
d) a coupling means (52) for coupling the RFID key with the identified RFID lock (96) for a duration dependent on the time period or the point in time of the time period indication or the point in time indication of the received radio signal, wherein the coupling means (52) being configured such that the RFID key is coupled to the identified RFID lock (96) and the coupling is noted on the RFID key, wherein the coupling means (52) being designed in such a way that the coupling is cannot be released or can only be released by the coupled RFID lock (96) and one of the predefined RFID programming devices (54) and
the coupling only takes place if neither the RFID key is coupled to another RFID lock nor the identified RFID lock is coupled to another RFID key, wherein coupling includes the establishment of a connection between the RFID key and the identified RFID lock (96) by noting a unique identifier (UID) or another non-confusable identifier of the RFID lock (96) in the RFID key or in a memory of the RFID key,
e) a transmission means (44) for transmitting a radio signal with the stored time period indication or point in time indication, wherein the transmission means (44) being configured in such a way that the radio signal with the stored time period indication or point in time indication is sent to the coupled RFID lock (96) during or after the coupling with the RFID lock (96),
and in that the locking device with the RFID lock (96) is set up for access control or admission control and comprises
a) an identification means (120) which is configured to identify at least one of a plurality of predefined RFID keys, in that the identification means is designed to compare a unique identifier sent by an RFID key with identifiers previously stored in a memory of the RFID lock,
b) a coupling means (122) for coupling the RFID lock (96) to the identified RFID key for a duration dependent on a time period or a point in time of a time period indication or a point in time indication of a received radio signal and for decoupling the RFID lock (96) from the RFID key, wherein the coupling means (122) being configured in such a way that it allows only one coupling of the RFID lock (96) with an RFID key at any given time,
wherein coupling includes the establishment of a connection between the identified RFID key and the RFID lock (96) by noting a unique identifier (UID) or another non-confusable identifier of the RFID lock (96) in the RFID key or in a memory of the RFID key,
c) a receiving means (114) for receiving the radio signal with the time period indication or the point in time indication, wherein the receiving means (114) is configured so that it receives the radio signal with the time period indication or the point in time indication from the identified RFID key, this radio signal is sent during or once after coupling, and
d) a time control (126) which is configured such that it notes the coupling for a duration dependent on the time period or the point in time of the time period indication or the point in time indication of the received radio signal and releases the locking of the locking device (86) only in that case that the coupling is noted.

2. System according to claim 1,
**characterized in that**
the RFID key is structured as follows:
a housing (12) of silicone, plastic and / or laminated paper surrounds microcontroller (36) and an antenna (38) of the RFID key air and water-tight, wherein the RFID key is formed in the silicone version as a multi-attachable and deductible bracelet (12).

3. System according to claim 1 or 2,
**characterized in that**
the bracelet (12) has on its upper side in the region of the antenna (38) a symbol (20).

4. System according to any of the preceding claims,
**characterized by** the following features of the time control of the locking device:
a) a means (128) for determining a start and / or an end count value on the basis of the time period of the received time period indication or the point in time of the received point in time indication and
b) a counting means (130) for counting from a predefined or the determined start count value to a predefined or the determined end count value with a predefined, largely constant counting frequency.

5. System according to claim 4,
**characterized in that**
the coupling means (122) of the locking device (86) is designed such that in the case of an unlocked RFID lock (96) upon reaching and / or exceeding the end count value with the counting means (130), the coupling to the coupled RFID key is separated, and in the case of a locked RFID lock (96) upon reaching and / or exceeding the end count value with the counting means (130) the coupling to the coupled RFID key is separated, as soon as the RFID lock (96) is unlocked.

6. System according to any of the preceding claims,
**characterized in that**
the locking device (86) comprises a locking triggering means for triggering a locking request by actuating a trigger (94) of the locking device (86) and / or after expiration of a predefined period of time in the presence of an RFID key coupled to the RFID lock (96), in particular a coupled one RFID transponder unit (10), and / or by expiration of a predefined period of time after removing an RFID key coupled to the RFID lock (96).

7. System according to any of claims 4 to 6,
**characterized in that**
the locking device (86) comprises an output means (95) for outputting a signal, in particular an acoustic and / or optical signal, upon reaching and / or exceeding the end count value with the counting means (130).

8. System according to any of the preceding claims,
**characterized in that**
the locking device (86) comprises at least one energy source (98), in particular an accumulator or a battery, for supplying energy.

9. System according to any of the preceding claims,
**characterized in that**
the locking device (86) comprises a cassette (104) which can be installed in a cabinet (90) and has a drawer (88) which can be inserted into the cassette (104) or a drawer (88) which can be inserted into a cabinet (90).

10. Locking method for controlling access or admission,
**characterized by** the following steps:
a) an identification step, in which an RFID key as characterized hereinafter and an RFID lock (96) of a locking device as characterized hereinafter mutually identify each other by their identification means (48, 120),
b) a coupling step, in which the identified RFID key and the RFID lock (96) couple to each other with coupling means (52, 122), if neither the RFID key is coupled to another RFID lock (96) nor the RFID lock (96) is coupled to another RFID key,
c) a receiving step, in which with a receiving means (114) of the RFID lock (96) a radio signal with a time period indication or a point in time indication is received, which is transmitted with a transmitting means (44) of the identified RFID key while or once after the coupling, and
d) a time controlling step in which the coupling is noted with a time control (126) for a duration dependent on the time period or the point in time of the time period indication or the point in time indication and a locking with the locking device (86) is released only in that case that the coupling is noted,
wherein the RFID key communicates with the locking device (86) with the RFID lock (96) and an RFID programming device (54) and comprises
a) an identification means (48) configured to identify at least one of a plurality of predefined RFID locks (96) and at least one of predefined RFID programming devices (54), in that the identification means (48) is configured to compare the unique identifier sent by an RFID lock (96) or an RFID programming device (54) with identifiers that were previously stored in a memory (50) of the RFID key,
b) a receiving means (42) for receiving a radio signal with a time period indication or a point in time indication, the receiving means (42) being configured so that it receives the radio signal with the time period indication or the point in time indication from the RFID programming device (54) identified with the identification means (48),
c) a storage means (50) for storing the received the time period indication or the point in time indication, wherein the storage means (50) is configured such that the time period indication or the point in time indication of the received radio signal is stored in the storage means (50),
d) a coupling means (52) for coupling the RFID key with the identified RFID lock (96) for a duration dependent on the time period or the point in time of the time period indication or the point in time indication of the received radio signal, wherein the coupling means (52) being configured such that the RFID key is coupled to the identified RFID lock (96) and the coupling is noted on the RFID key, wherein the coupling means (52) being designed in such a way that the coupling is cannot be released or can only be released by the coupled RFID lock (96) and one of the predefined RFID programming devices (54) and
the coupling only takes place if neither the RFID key is coupled to another RFID lock nor the identified RFID lock is coupled to another RFID key, wherein coupling includes the establishment of a connection between the RFID key and the identified RFID lock (96) by noting a unique identifier (UID) or another non-confusable identifier of the RFID lock (96) in the RFID key or in a memory of the RFID key, and
e) a transmission means (44) for transmitting a radio signal with the stored time period indication or point in time indication, wherein the transmission means (44) being configured in such a way that the radio signal with the stored time period indication or point in time indication is sent to the coupled RFID lock (96) during or after the coupling with the RFID lock (96),
and wherein the locking device with the RFID lock (96) carries out an access control or admission control and comprises
a) an identification means (120) which is configured to identify at least one of a plurality of predefined RFID keys, in that the identification means is designed to compare a unique identifier sent by an RFID key with identifiers previously stored in a memory of the RFID lock,
b) a coupling means (122) for coupling the RFID lock (96) to the identified RFID key for a duration dependent on a time period or a point in time of a time period indication or a point in time indication of a received radio signal and for decoupling the RFID lock (96) from the RFID key, wherein the coupling means (122) being configured in such a way that it allows only one coupling of the RFID lock (96) with an RFID key at any given time, wherein coupling includes the establishment of a connection between the identified RFID key and the RFID lock (96) by noting a unique identifier (UID) or another non-confusable identifier of the RFID lock (96) in the RFID key or in a memory of the RFID key,
c) a receiving means (114) for receiving the radio signal with the time period indication or the point in time indication, wherein the receiving means (114) is configured so that it receives the radio signal with the time period indication or the point in time indication from the identified RFID key, this radio signal is sent during or once after coupling, and
d) a time control (126) which is configured such that it notes the coupling for a duration dependent on the time period or the point in time of the time period indication or the point in time indication of the received radio signal and releases the locking of the locking device (86) only in that case that the coupling is noted.

11. Locking method according to claim 10,
**characterized by** the following further steps:
a) a step in which a means (128) determines a start and / or end count value based on the time period of the received time period indication or on the point in time of the received point in time indication,
b) a counter start step, in which a counting means (130) for counting from a predefined or the determined start count value to a predefined or the determined end count value is started with a predefined, largely constant counting frequency, and
c) a lock request step in which by actuating a trigger (94) of the locking device (86) and / or after expiration of a predefined time in the presence of a RFID-key coupled to the RFID lock (96) and / or by expiration of a predefined time after removal of an RFID key coupled to the RFID lock (96) a locking request is triggered.

## Revendications

1. Système, comprenant au moins une clé RFID, notamment sous la forme d'une unité de transpondeur RFID (10), pour assurer la communication avec au moins un dispositif de verrouillage (86), au moins un dispositif de verrouillage (86) de ce type, pourvu d'une serrure RFID (96), et comprenant au moins un dispositif de programmation RFID (54), lequel est configuré pour programmer de telles clés RFID (10), **caractérisé en ce que**
la clé RFID est aménagée pour communiquer avec le dispositif de verrouillage (86) pourvu de la serrure RFID (96) et avec le dispositif de programmation RFID (54) et comporte
a) un moyen d'identification (48), qui est configuré pour identifier au moins une parmi plusieurs serrures RFID (96) prédéfinies et au moins un parmi des dispositifs de programmation RFID (54) prédéfinis, **en ce que** le moyen d'identification (48) est conçu pour comparer un identifiant univoque envoyé par une serrure RFID (96) ou par un dispositif de programmation RFID (54) avec des identifiants, qui ont été préalablement sauvegardés dans une mémoire (50) de la clé RFID,
b) un moyen récepteur (42), destiné à réceptionner un signal radio assorti d'une indication de période ou de moment, le moyen récepteur (42) étant configuré de telle sorte qu'il réceptionne le signal radio assorti d'une indication de période ou de moment de la part du dispositif de programmation RFID (54) identifié par le moyen d'identification (48),
c) un moyen de mémorisation (50), destiné à mémoriser l'indication de période ou de moment réceptionnée, le moyen de mémorisation (50) étant configuré de telle sorte que l'indication de période ou de moment du signal radio réceptionné soit mémorisée dans le moyen de mémorisation (50),
d) un moyen de couplage (52), destiné à coupler la clé RFID avec la serrure RFID (96) identifiée pour une durée dépendant de la période ou du moment de l'indication de période ou de moment du signal radio réceptionné, le moyen de couplage (52) étant configuré de telle sorte que la clé RFID soit couplée avec la serrure RFID (96) identifiée et que le couplage soit mentionné sur la clé RFID, le moyen de couplage (52) étant conçu de telle sorte que le couplage ne puisse pas être désolidarisé, ou uniquement par la serrure RFID (96) couplée et par l'un des dispositifs de programmation RFID (54) prédéfinis, et
que le couplage ne s'effectue que si ni la clé RFID n'est couplée à une autre serrure RFID, ni la serrure RFID identifiée n'est couplée à une autre clé RFID,
le couplage incluant l'établissement d'une connexion de la clé RFID avec la serrure RFID (96) identifiée, par mention d'un identifiant (UID) univoque ou d'un autre identifiant inconfusible de la serrure RFID (96) dans la clé RFID ou dans une mémoire de la clé RFID,
e) un moyen émetteur (44), destiné à émettre un signal radio assorti de l'indication de période ou de moment mémorisée, le moyen émetteur (44) étant configuré de telle sorte que le signal radio assorti de l'indication de période ou de moment mémorisée soit envoyé à la serrure RFID (96) couplée pendant ou après le couplage avec la serrure RFID (96),
et **en ce que** le dispositif de verrouillage pourvu de la serrure RFID (96) est aménagé pour assurer un accès d'accès ou d'entrée et comporte
a) un moyen d'identification (120), qui est configuré pour identifier au moins une parmi plusieurs clés RFID prédéfinies, **en ce que** le moyen d'identification est conçu pour comparer un identifiant univoque envoyé par une clé RFID avec des identifiants qui ont été préalablement sauvegardés dans une mémoire de la serrure RFID,
b) un moyen de couplage (122), destiné à coupler la serrure RFID (96) avec la clé RFID identifiée pour une durée dépendant de la période ou du moment d'une indication de période ou de moment d'un signal radio réceptionné et à découpler la serrure RFID (96) de la clé RFID, le moyen de couplage (122) étant configuré de telle sorte, qu'à chaque moment, il ne permette qu'un couplage de la serrure RFID (96) avec une clé RFID,
le couplage incluant l'établissement d'une connexion de la clé RFID identifiée avec la serrure RFID (96) par mention d'un identifiant (UID) univoque ou d'un autre identifiant inconfusible de la serrure RFID (96) dans la clé RFID ou dans une mémoire de la clé RFID,
c) un moyen récepteur (114), destiné à réceptionner le signal radio assorti de l'indication de période ou de moment, le moyen récepteur (114) étant configuré de telle sorte qu'il réceptionne le signal radio assorti de l'indication de période ou de moment de la part de la clé RFID identifiée, ledit signal radio étant émis pendant ou une unique fois après le couplage, et
d) une commande temporelle (126), qui est configurée de sorte à mentionner le couplage pour une durée dépendant de la période ou du moment de l'indication de période ou de moment du signal radio réceptionné et à ne libérer le verrouillage du dispositif de verrouillage (86) que dans le cas où le couplage est mentionné.

2. Système selon la revendication 1,
**caractérisé en ce que**
la clé RFID est structurée de la manière suivante :
un boîtier (12) en silicone, en matière plastique et/ou en papier laminé entoure de manière étanche à l'air et à l'eau des microcontrôleurs (36) et une antenne (38) de la clé RFID, dans la version en silicone, la clé RFID étant conçue sous la forme d'un bracelet (12) que l'on peut mettre et enlever.

3. Système selon la revendication 1 ou 2,
**caractérisé en ce que**
sur sa face supérieure, dans la région de l'antenne (38), le bracelet (12) comporte un symbole (20).

4. Système selon l'une quelconque des revendications précédentes,
**caractérisé par** les caractéristiques suivantes de la commande temporelle du dispositif de verrouillage :
a) un moyen (128), destiné à déterminer une valeur de comptage initiale et/ou finale à l'aide de la période de l'indication de période réceptionnée ou à l'aide du moment de l'indication de moment réceptionnée et
b) un moyen de comptage (130), destiné à compter d'une valeur de comptage initiale prédéfinie ou de la valeur de comptage initiale déterminée jusqu'à une valeur de comptage finale prédéfinie ou à la valeur de comptage déterminée, avec une fréquence de comptage prédéfinie, largement constante.

5. Système selon la revendication 4,
**caractérisé en ce que**
dans le cas où la serrure RFID (96) est déverrouillée, le moyen de couplage (122) du dispositif de verrouillage (86) est conçu de sorte à annuler le couplage avec la clé RFID couplée lors de l'atteinte et/ou du dépassement de la valeur de comptage finale par le moyen de comptage (130) et de sorte à annuler le couplage avec la clé RFID couplée, dans le cas où la serrure RFID (96) est verrouillée, lors de l'atteinte et/ou du dépassement de la valeur de comptage finale par le moyen de comptage (130) dès que la serrure RFID (96) est déverrouillée.

6. Système selon l'une quelconque des revendications précédentes,
**caractérisé en ce que**
le dispositif de verrouillage (86) comporte un moyen déclencheur de verrouillage, destiné à déclencher une demande de verrouillage par actionnement d'un déclencheur (94) du dispositif de verrouillage (86) et/ou après l'écoulement d'une durée prédéfinie en présence d'une clé RFID couplée avec la serrure RFID (96) et/ou par écoulement d'une durée prédéfinie après le retrait d'une clé RFID couplée avec la serrure RFID (96) .

7. Système selon l'une quelconque des revendications 4 à 6,
**caractérisé en ce que**
le dispositif de verrouillage (86) comporte un moyen de délivrance (95) destiné à délivrer un signal, notamment un signal acoustique et/ou optique à l'atteinte d'un dépassement de la valeur de comptage finale par le moyen de comptage (130)

8. Système selon l'une quelconque des revendications précédentes,
**caractérisé en ce que**
le dispositif de verrouillage (86) comporte au moins une source d'énergie (98), notamment un accumulateur ou une batterie, pour l'alimentation en énergie.

9. Système selon l'une quelconque des revendications précédentes,
**caractérisé en ce que**
le dispositif de verrouillage (86) comprend une cassette (104) intégrable dans une armoire (90), dotée d'un tiroir (88) escamotable dans la cassette (104) ou d'un tiroir (88) escamotable dans une armoire (90).

10. Procédé de verrouillage, destiné à contrôler un accès ou une entrée, **caractérisé par** les étapes suivantes :
a) une étape d'identification, lors de laquelle une clé RFID marquée par la suite et une serrure RFID (96) d'un système de verrouillage marqué par la suite s'identifient réciproquement avec leurs moyens d'identification (48, 120), et
b) une étape de couplage, lors de laquelle la clé RFID identifiée et la serrure RFID (96) identifiée se couplent l'une à l'autre avec des moyens de couplage (52, 122), si ni la clé RFID n'est couplée à une autre serrure RFID (96), ni la serrure RFID (96) n'est couplée à une autre clé RFID,
c) une étape de réception, lors de laquelle est réceptionné à l'aide d'un moyen récepteur (114) de la serrure RFID (96) un signal radio assorti d'une indication de période ou de moment, qui est envoyé par un moyen émetteur (44) avec la clé RFID identifiée pendant ou une unique fois après le couplage, et
d) une étape de commande temporelle, lors de laquelle le couplage est mentionné à l'aide d'une commande temporelle (126) pour une durée dépendant de la période ou du moment de l'indication de période ou de moment réceptionnée et un verrouillage n'est libéré par le dispositif de verrouillage (86) que dans le cas où le couplage est mentionné,
la clé RFID communiquant avec le dispositif de verrouillage (86) pourvu de la serrure RFID (96) et avec un dispositif de programmation RFID (54) et comportant
a) un moyen d'identification (48), qui est configuré pour identifier au moins une parmi plusieurs serrures RFID (96) prédéfinies et au moins un parmi des dispositifs de programmation RFID (54) prédéfinis, en ce que le moyen d'identification (48) est conçu pour comparer un identifiant univoque envoyé par une serrure RFID (96) ou par un dispositif de programmation RFID (54) avec des identifiants qui ont été préalablement sauvegardés dans une mémoire (50) de la clé RFID,
b) un moyen récepteur (42), destiné à réceptionner un signal radio assorti d'une indication de période ou de temps, le moyen récepteur (42) étant configuré de telle sorte qu'il réceptionne le signal radio assorti d'une indication de période ou de moment de la part du dispositif de programmation RFID (54) identifié par le moyen d'identification (48),
c) un moyen de mémorisation (50), destiné à mémoriser l'indication de période ou de moment réceptionnée, le moyen de mémorisation (50) étant configuré de telle sorte, que l'indication de période ou de moment du signal radio réceptionné soit mémorisée dans le moyen de mémorisation (50),
d) un moyen de couplage (52), destiné à coupler la clé RFID avec la serrure RFID (96) identifiée pour une durée dépendant de la période ou du moment de l'indication de période ou de moment du signal radio réceptionné, le moyen de couplage (52) étant configuré de telle sorte que la clé RFID soit couplée avec la serrure RFID (96) identifiée et que le couplage soit mentionné sur la clé RFID, le moyen de couplage (52) étant conçu de telle sorte que le couplage ne puisse pas être désolidarisé ou uniquement par la serrure RFID (96) couplée et par l'un des dispositifs de programmation RFID (54) prédéfinis, et
le couplage n'ayant lieu que si ni la clé RFID n'est couplée à une autre serrure RFID, ni la serrure RFID identifiée n'est couplée à une autre clé RFID,
le couplage englobant l'établissement d'une connexion de la clé RFID avec la serrure RFID (96) identifiée par mention d'un identifiant (UID) univoque ou d'un autre identifiant inconfusible de la serrure RFID (96) dans la clé RFID ou dans une mémoire de la clé RFID, et
e) un moyen émetteur (44), destiné à émettre un signal radio assorti de l'indication de période ou de moment mémorisée, le moyen émetteur (44) étant configuré de telle sorte, que le signal radio assorti de l'indication de période ou de moment mémorisée soit envoyé à la serrure RFID (96) couplée pendant ou après le couplage avec la serrure RFID (96),
et le dispositif de verrouillage procédant avec la serrure RFID (96) à un contrôle d'accès ou d'entrée et comportant
a) un moyen d'identification (120), qui est configuré pour identifier au moins une parmi plusieurs clés RFID prédéfinies, en ce que le moyen d'identification est conçu pour comparer un identifiant univoque envoyé par une clé RFID avec des identifiants qui ont été préalablement sauvegardés dans une mémoire de la serrure RFID,
b) un moyen de couplage (122), destiné à coupler la serrure RFID (96) avec la clé RFID identifiée pour une durée dépendant de la période ou du moment d'une indication de période ou de moment d'un signal radio réceptionné et à découpler la serrure RFID (96) de la clé RFID, le moyen de couplage (122) étant configuré de telle sorte, qu'à chaque moment, il ne permette qu'un couplage de la serrure RFID (96) avec une clé RFID,
le couplage englobant l'établissement d'une connexion de la clé RFID identifiée avec la serrure RFID (96) par mention d'un identifiant (UID) univoque ou d'un autre identifiant inconfusible de la serrure RFID (96) dans la clé RFID ou dans une mémoire de la clé RFID,
c) un moyen récepteur (114), destiné à réceptionner le signal radio assorti de l'indication de période ou de moment, le moyen récepteur (114) étant configuré de telle sorte, qu'il réceptionne le signal radio assorti de l'indication de période ou de moment de la part de la clé RFID identifiée, ledit signal radio étant envoyé pendant ou une unique fois après le couplage, et
d) une commande temporelle (126), qui est configurée de sorte à mentionner le couplage pour une durée dépendant de la période ou du moment de l'indication de période ou de moment du signal radio réceptionné et à ne libérer le verrouillage du dispositif de verrouillage (86) que dans le cas où le couplage est mentionné.

11. Procédé de verrouillage selon la revendication 10, **caractérisé par** les étapes supplémentaires suivantes :
a) une étape lors de laquelle, par un moyen (128), une valeur de comptage initiale et/ou une valeur de comptage finale est déterminée à l'aide de la période de l'indication de période réceptionnée ou à l'aide du moment de l'indication de moment réceptionnée,
b) une étape de démarrage de compteur, lors de laquelle l'on fait démarrer un moyen de comptage (130) destiné à compter d'une valeur de comptage initiale prédéfinie ou de la valeur de comptage initiale déterminée jusqu'à une valeur de comptage finale prédéfinie ou à la valeur de comptage finale déterminée, avec une fréquence de comptage largement constante, et
c) une étape de demande de verrouillage, lors de laquelle par actionnement d'un déclencheur (94) du dispositif de verrouillage (86) et/ou après écoulement d'un temps prédéfini en présence d'une clé RFID couplée avec la serrure RFID (96) et/ou par écoulement d'un temps prédéfini après le retrait d'une clé RFID couplée avec la serrure RFID (96), une demande de verrouillage est déclenchée.
